# FASCICULE DE BREVET EUROPEEN

(11) **EP 1 601 474 B1**
(45) Date de publication et mention de la délivrance du brevet: **18.07.2007**
(21) Numéro de dépôt: 04717667.2
(22) Date de dépôt: 05.03.2004
(51) Int. Cl.: B21B 13/00

(54) **PROCEDE DE CHANGEMENT DE CONFIGURATION D'UN LAMINOIR ET LAMINOIR PERFECTIONNE POUR LA MISE EN OEUVRE DU PROCEDE**
VERFAHREN ZUM ÄNDERN DER KONFIGURATION EINES WALZGERÜSTES SOWIE EIN ZUR DURCHFÜHRUNG DES VERFAHRENS GEEIGNETES WALZGERÜST
METHOD FOR CHANGING THE CONFIGURATION OF A ROLLING MILL AND ADVANCED ROLLING MILL FOR CARRYING OUT SAID METHOD

(30) Priorité: 05.03.2003 FR 0302725
(43) Date de publication de la demande: 07.12.2005
(73) Titulaire: Siemens VAI Metals Technologies SAS, 42400 Saint Chamond (FR)
(72) Inventeur: LE VIAVANT, Germain, F-95250 Beauchamp (FR)
(74) Mandataire: Michelet, Alain
(86) Numéro de dépôt international: PCT/FR2004/000540
(87) Numéro de publication internationale: WO 2004/080621

(56) Documents cités:
- PATENT ABSTRACTS OF JAPAN vol. 012, no. 208 (M-709), 15 juin 1988 (1988-06-15) -& JP 63 013603 A (HITACHI LTD), 20 janvier 1988 (1988-01-20)
- PATENT ABSTRACTS OF JAPAN vol. 013, no. 418 (M-871), 18 septembre 1989 (1989-09-18) -& JP 01 154803 A (ISHIKAWAJIMA HARIMA HEAVY IND CO LTD), 16 juin 1989 (1989-06-16)

## Description

L'invention a pour objet un procédé de changement de la configuration d'un laminoir et un laminoir perfectionné pour la mise en oeuvre du procédé.

On sait qu'un laminoir comprend, d'une façon générale, une cage de maintien ayant deux colonnes écartées entre lesquelles sont disposés un ensemble de cylindres superposés à axes sensiblement parallèles et comportant, au moins, deux cylindres de travail, respectivement supérieur et inférieur qui définissent un entrefer de passage du produit à laminer et prennent appui, du côté opposé au produit, respectivement sur deux cylindres de soutien. Chaque cylindre est monté rotatif, à ses extrémités, sur des paliers portés par des pièces de support appelées empoises, qui sont montées coulissantes dans des fenêtres ménagées dans les deux colonnes de la cage, parallèlement à un plan de serrage sensiblement vertical dans lequel sont placés sensiblement les axes des cylindres. A cet effet, chaque empoise est munie, de part et d'autre du plan de serrage, de faces de glissement coopérant avec des faces de guidage correspondantes ménagées sur les deux côtés de la fenêtre correspondante de la cage.

Du fait que les cylindres de travail ont un diamètre plus faible que les cylindres de soutien, leurs empoises sont plus étroites et leurs faces de guidage doivent donc être plus resserrées. Dans les anciennes cages de laminage, ces faces de guidage sont souvent ménagées sur des jambages solidaires des empoises des cylindres de soutien et s'étendant vers le plan de laminage

Plus récemment, on a proposé de ménager les faces de guidage des empoises de travail sur les extrémités de pièces de guidage solidaires de la cage et s'étendant en saillie dans chaque fenêtre, de part et d'autre du plan de serrage.

Des vérins hydrauliques dits d'équilibrage, permettent de régler les positions relatives des cylindres pour l'engagement du produit ou pour le démontage des cylindres.

Au cours du laminage, les cylindres de travail ont tendance à s'écarter l'un de l'autre et l'entrefer entre les génératrices en regard doit être maintenu par application d'un effort de serrage entre les empoises des cylindres de soutien. La force de laminage à exercer sur le produit pour obtenir un certain taux de réduction d'épaisseur dépend, en particulier, du diamètre des cylindres de travail qui détermine la longueur de la zone de réduction dans laquelle s'écoule le métal ainsi que des caractéristiques mécaniques et métallurgiques de celui-ci telles que sa limite élastique et sa composition, par exemple acier courant à bas carbone faiblement allié, acier inoxydable, acier allié, etc.

Les cages de laminage utilisées dans l'industrie métallurgique peuvent présenter plusieurs types de configuration selon la nature du produit à traiter.

Les laminoirs les plus courants, en particulier pour les productions importantes, sont de type « quarto » comportant deux cylindres de travail associés, chacun, à un cylindre de soutien de plus grand diamètre, ou bien de type « sexto » dans lesquels des cylindres intermédiaires sont interposés entre chaque cylindre de travail et le cylindre de soutien correspondant. Cette disposition permet, en particulier, de décaler axialement, l'un par rapport à l'autre, les deux cylindres intermédiaires afin d'appliquer l'effort de laminage, non pas sur toute la table des cylindres, mais seulement sur la largeur du produit. On réduit ainsi les déformations des cylindres et l'on obtient un produit de meilleure planéité.

Par ailleurs, l'utilisation de cylindres intermédiaires permet d'utiliser des cylindres de travail de plus petit diamètre et, ainsi, de diminuer la force de laminage nécessaire pour une même réduction d'épaisseur.

D'autre part, du fait que les efforts de serrage sont appliqués, normalement, entre les deux extrémités des deux cylindres de soutien et que le produit laminé, de largeur variable, ne couvre généralement pas totalement la longueur des cylindres de travail, chaque cylindre peut fléchir sous l'action des efforts appliqués. Il en résulte une variation d'épaisseur de l'espace de passage de la bande entre les cylindres de travail qui engendre des défauts de profil et de planéité.

En outre, les efforts appliqués lors du laminage étant extrêmement importants, il se produit nécessairement un léger aplatissement de la face externe de chaque cylindre, dû à la pression dite de Hertz.

Il se produit donc, au cours du laminage, des défauts de planéité que l'on peut mesurer en aval du laminoir, afin de les corriger.

A cet effet, depuis quelques années, on a mis au point des systèmes perfectionnés permettant de moduler la répartition des contraintes appliquées sur le produit au cours du laminage.

Dans un système couramment utilisé, on applique des efforts contrôlés de flexion sur les deux extrémités de l'arbre de chaque cylindre de travail afin de réaliser des effets de cambrage permettant de corriger la répartition des contraintes. A cet effet, on peut utiliser les vérins d'équilibrage servant à régler l'écartement des cylindres de travail.

Ces vérins peuvent être interposés entre les empoises des cylindres de travail. Une telle disposition, cependant, rend plus difficile l'alimentation des vérins en fluide hydraulique et l'on préfère, généralement, monter les vérins dans les pièces de guidage des empoises qui, dans les installations récentes, sont souvent ménagées en saillie sur des pièces massives fixées, de chaque côté de la fenêtre, sur les deux montants de chaque colonne de la cage. Il est plus facile, en effet, de monter les circuits hydrauliques sur ces pièces qui sont appelées, pour cette raison « blocs hydrauliques ».

Dans ce cas, les vérins coopèrent avec des organes d'appui appelés souvent « oreilles » ménagés sur chaque côté latéral de l'empoise, de part et d'autre du plan de serrage.

Habituellement, on réalise un cambrage dit positif, par écartement des empoises des deux cylindres de travail pour compenser une surépaisseur de la partie centrale du produit mais il est souvent intéressant d'avoir aussi la possibilité de réaliser un cambrage dit négatif, par resserrement de empoises des deux cylindres de travail, pour compenser une surépaisseur des bords du produit.

Pour réaliser un cambrage dans les deux sens, on peut utiliser des vérins à simple effet agissant chacun dans un sens de cambrage mais une telle disposition complique la réalisation des blocs hydrauliques puisque, de chaque côté du plan de serrage, l'empoise doit être associée à deux vérins agissant chacun dans un sens. Or, au niveau des cylindres de travail et à proximité de la bande, l'espace disponible est assez limité et rend difficile l'implantation d'un tel nombre de vérins.

Pour réduire le nombre de vérins, on utilise donc souvent des vérins à double effet dont la tige est fixée sur l'empoise, afin d'agir dans les deux sens.

Dans les laminoirs dits « sexto », les efforts de cambrage peuvent aussi être appliqués sur les cylindres intermédiaires qui sont interposés entre chaque cylindre de travail et le cylindre de soutien associé et peuvent, en outre, être déplacés axialement, en des sens opposés, afin d'appliquer l'effort de laminage, seulement sur la largeur du produit, ce qui permet d'obtenir un produit de meilleure planéité.

Du fait que les défauts de planéité sont plus faciles à corriger sur un laminoir sexto à petits cylindres, on utilise souvent ce type de laminoir pour le laminage des épaisseurs relativement faibles.

Cependant, il arrive que l'épaisseur du produit à laminoir doive varier sur une grande amplitude, en particulier pour le laminage de métaux non ferreux.

Or, l'utilisation de cylindres de petit diamètre rend plus difficile l'engagement du produit entre les cylindres et peut conduire à un refus d'engagement.

Pour résoudre ce problème, on a proposé, dans le document JP-A-63 013 603, d'utiliser des cylindres de travail d'assez grand diamètre, en montage quarto, pour les épaisseurs importantes et de remplacer chaque cylindre de travail par un ensemble comportant un cylindre intermédiaire et un cylindre de travail de plus petit diamètre, pour passer ainsi dans une configuration sexto mieux adaptée aux faibles épaisseurs.

Pour utiliser les mêmes vérins de cambrage, les empoises des cylindres de travail en quarto et des cylindres intermédiaires en sexto sont adaptées de façon que leurs oreilles d'appui se trouvent sensiblement au même niveau dans chacune des configurations.

En revanche, les vérins de cambrage des cylindres de travail en sexto ne sont pas utilisés dans le montage quarto.

Une telle disposition permet donc de s'adapter facilement à une variation importante de l'épaisseur du produit à laminer, par exemple pour le laminage d'une brame de cuivre ou d'aluminium dans une cage réversible.

Or, il est apparu, même dans le cas où le laminoir n'est pas prévu pour une variation notable de l'épaisseur du produit, il serait intéressant d'avoir la possibilité de modifier rapidement la configuration de la cage afin de s'adapter, non pas à une variation d'épaisseur, mais à une modification des caractéristiques du produit à laminer, par exemple sa dureté.

On a découvert, en effet, qu'un tel changement de configuration permettrait de s'adapter facilement aux besoins des utilisateurs qui évoluent constamment dans le sens d'une diversification des qualités demandées.

C'est ainsi que, dans l'industrie automobile, on s'oriente vers l'utilisation d'aciers ayant des nuances très précises permettant d'obtenir des performances élevées.

En outre, on cherche à diminuer, autant que possible, le poids des produits fabriqués sans en diminuer la résistance et l'on demande donc, pour les mêmes performances, des tôles ayant des épaisseurs de plus en plus fines qui nécessitent des taux de réduction élevés, tout en maintenant les mêmes exigences de régularité d'épaisseur, de planéité et de qualité de surface.

Par exemple, pour la tôle de carrosserie, on a vu apparaître successivement les nuances appelées, dans le commerce, CQ, DQ, DDQ, EDDQ dont la limite élastique s'étende de 180Mpa à 250 Mpa ainsi que des aciers très durs ayant une haute limite élastique (HSLA) pouvant aller jusqu'à 600 Mpa. A l'opposé, on demande également des aciers très mous (IF) à très bas carbone, dont la limite élastique est de l'ordre de 160 MPa.

D'autre part, même le processus de laminage doit pouvoir s'adapter à la qualité des aciers traités, par exemple pour tenir compte du fait que, dans un laminoir tandem, le laminage détermine, par écrouissage, une augmentation progressive de la dureté du produit et, par conséquent, de l'effort de laminage à appliquer pour une même réduction d'épaisseur, d'une cage à la suivante.

De ce fait, les moyens d'application de l'effort de serrage risquent d'être saturés en effort si la dureté du produit de départ est trop élevée.

Dans le cas, par exemple, d'un laminoir tandem, on a la possibilité d'adapter la configuration des cages successives à une augmentation de dureté du produit en utilisant d'abord une ou plusieurs cages quarto suivies de cages sexto ou de cages dites Z.High qui permettent, comme on le sait, de diminuer encore le diamètre des cylindres de travail.

Cependant, la cage elle-même doit être adaptée à la configuration, car la hauteur de la fenêtre dans laquelle doivent être enfilées les empoises superposées dépend du nombre de cylindres et de leurs diamètres.

De plus, la hauteur des blocs hydrauliques dépend également de la configuration puisqu'il faut prévoir, dans une cage sexto, des pièces d'appui et de guidage pour les cylindres intermédiaires.

Par ailleurs, comme indiqué plus haut, il est nécessaire de disposer de différents moyens pour améliorer la planéité et la qualité de surface du produit laminé. Par exemple, outre les dispositifs de cambrage décrits plus haut, il est intéressant d'avoir la possibilité de moduler la force de laminage le long de la génératrice de contact avec le cylindre de travail ou le cylindre intermédiaire, en transmettant l'effort de laminage au moyen d'un cylindre comprenant une enveloppe montée tournante autour d'un arbre fixe et prenant appui sur celui-ci par l'intermédiaire d'une série de vérins permettant de faire varier la répartition des contraintes le long de la génératrice d'appui.

Tous ces dispositifs, ainsi que d'autres perfectionnements, développés depuis plusieurs années, ont permis, dans la technique du laminage à froid, en particulier en laminoir tandem, d'améliorer sans cesse la qualité du produit final. Toutefois, ces dispositifs sont coûteux et ne sont donc rentables qu'à partir d'un certain volume de production, d'autant plus que cette rentabilité doit se maintenir pendant plusieurs années pour justifier le montant des investissements.

Pour résoudre un tel problème, l'invention va permettre d'étendre la gamme de production d'une installation de laminage, en donnant la possibilité d'adapter la configuration du laminoir aux caractéristiques structurelles et dimensionnelles du produit à traiter afin de passer, par exemple, d'une configuration quarto à une configuration sexto ou, même, à une configuration dite « Z.High ».

Cependant, ce changement de configuration doit s'effectuer très rapidement car on a tendance, dans les installations modernes, à travailler en ligne continue en soudant bout à bout des bandes métalliques de qualités différentes et il faut donc que le temps de changement de configuration soit compatible avec les autres opérations à effectuer en ligne.

Or, dans la disposition du document JP-A-63 013 603, il est nécessaire d'utiliser des vérins à double effet pour réaliser un cambrage dans les deux sens, respectivement positif et négatif.

De ce fait, les tiges des vérins doivent être fixées de façon amovible sur les empoises et ces opérations de démontage et remontage des vérins allongent le temps nécessaire au changement de configuration. Un tel inconvénient peut être accepté lorsque l'on doit simplement s'adapter à un changement d'épaisseur du produit. En revanche, si la configuration du laminoir est modifiée, selon l'invention, de façon à s'adapter à un changement du produit à laminer, il est nécessaire de réduire au maximum le temps de remplacement des cylindres.

Pour ne pas avoir à démonter les vérins de cambrage, il est donc préférable d'utiliser uniquement des vérins à simple effet qui prennent appui dans un seul sens sur les empoises sans être reliés à celles-ci. Cependant, comme indiqué plus haut, ceci double le nombre de vérins et il est alors difficile de trouver l'espace nécessaire au niveau des cylindres de travail et à proximité de la bande dont le défilement doit, normalement, être poursuivi.

Or, il faut autant que possible, que les vérins de cambrage restent fixés sur la cage.

Par ailleurs, les cylindres et en particulier les cylindres de travail s'usent en service et doivent être périodiquement retirés pour nettoyage et rectification de leur surface. Leur diamètre varie donc sur un certain plage.

Pour permettre un remplacement immédiat, on dispose donc, pour chaque catégorie, d'un ensemble de cylindres ayant sensiblement le même diamètre, à la plage d'usure près.

Ces cylindres sont, cependant, très coûteux et il faut, autant que possible, en limiter le nombre.

De plus, chaque cylindre est porté par deux empoises qui sont également des organes complexes et coûteux. Leur démontage est assez long et il est donc préférable, pour un remplacement, de retirer en bloc le cylindre avec ses empoises pour le remplacer par un nouveau cylindre muni à l'avance de ses empoises. Ceci impose, cependant, de disposer d'un grand nombre d'empoises.

L'invention a pour objet de résoudre l'ensemble de ces problèmes grâce à un procédé et une installation permettant de changer facilement et rapidement la configuration d'un laminoir afin de mieux s'adapter à la nature du produit à laminer. L'invention permet, en outre, d'utiliser les mêmes cylindres avec leurs empoises dans plusieurs configurations et, ainsi, de limiter le nombre de cylindres et d'empoises dont l'installation doit être équipée.

Conformément à l'invention, on réalise trois types de cylindres de > travail ayant, à une plage d'usure près, trois diamètres différents, respectivement un grand, un moyen et un plus petit diamètre, les cylindres de chaque type étant équipés à l'avance de leurs empoises, et en conservant la même cage, les mêmes moyens d'application des efforts de serrage et de cambrage et le même type de cylindres de soutien, et en changeant la disposition des cylindres interposés entre les cylindres de soutien, on donne au laminoir l'une ou l'autre d'au moins trois configurations, respectivement, au moins une configuration quarto dans laquelle les cylindres de grand ou de moyen diamètre sont utilisés comme cylindres de travail, une configuration sexto dans laquelle les cylindres de moyen diamètre sont utilisés comme cylindres de travail et les cylindres de grand diamètre sont utilisés comme cylindres intermédiaires, entre chaque cylindre de travail de moyen diamètre et un cylindre de soutien, et une configuration sexto de type Z.High, dans laquelle les cylindres de petit diamètre sont utilisés comme cylindres de travail et les cylindres de plus grand diamètre ou de moyen diamètre sont utilisés comme cylindres intermédiaires entre chaque cylindre de travail de petit diamètre et un cylindre de soutien.

Selon une autre caractéristique préférentielle du procédé, on utilise, comme vérins de cambrage positif ou négatif, des vérins à simple effet qui prennent appui dans un seul sens sur les empoises.

D'autre part, chaque cylindre reste équipé de ses empoises, celles-ci pouvant être simplement retournées selon la position du cylindre dans la cage.

Grâce à l'invention, tous les moyens d'application et de réglage de la répartition des efforts de serrage restent en place dans la cage lors d'un changement de configuration. Cependant, dans la mesure où les cylindres d'un même type ont, après rectification, des diamètres variant sur une certaine plage, il peut être avantageux, pour une configuration quarto, de mettre en place dans la cage des cylindres de soutien de plus gros diamètre que pour une configuration sexto.

En outre, il est à noter que, pour la maintenance et les rechanges, l'invention permet de superposer les plages d'usures des cylindres de travail et intermédiaires et, ainsi, à avoir une plage d'usure totale des cylindres plus grande même si un retraitement en surface est à refaire. De même, pour les cylindres de soutien, l'invention permet d'associer les plages d'usure afin d'augmenter la plage totale.

L'invention couvre également un laminoir perfectionné pour la mise en oeuvre du procédé, comprenant, d'une façon générale, une cage de maintien, un ensemble de cylindres superposés montés rotatifs, chacun, sur deux empoises, des moyens d'application d'un effort de serrage et des moyens d'application d'efforts verticaux de cambrage, au moins sur les empoises des cylindres de travail, respectivement dans un sens positif d'écartement desdites empoises par rapport au plan de laminage et dans un sens négatif de rapprochement et comprenant, de chaque côté du plan de serrage, deux ensembles de vérins hydrauliques de cambrage, respectivement supérieur et inférieur, qui coopèrent avec des organes d'appui ménagés sur les côtés de chaque empoise, de part et d'autre du plan de serrage.

Conformément à l'invention, le laminoir est équipé d'au moins trois paires de cylindres ayant respectivement un grand, un moyen et un petit diamètre et utilisables comme cylindres de travail à l'intérieur d'une même cage dans au moins trois configurations du laminoir, respectivement au moins une configuration quarto dans laquelle les cylindres de grand ou de moyen diamètre sont utilisés comme cylindres de travail, une configuration sexto dans laquelle les cylindres de moyen diamètre sont utilisés comme cylindres de travail et les cylindres de grand diamètre comme cylindres intermédiaires et une configuration sexto de type Z.High dans laquelle les cylindres de petit diamètre sont utilisés comme cylindres de travail associés à des moyens d'appui latéraux et les cylindres de moyen diamètre comme cylindres intermédiaires.

Selon une autre caractéristique particulièrement avantageuse de l'invention, pour le changement de configuration, les cylindres restent équipés de leurs empoises et les organes d'appui des empoises, au moins des cylindres de plus grand diamètre, sont décalés en hauteur par rapport à l'axe de rotation du cylindre, de façon que, après déplacement en hauteur du cylindre de plus grand diamètre et retournement de 180° de ses empoises autour de l'axe, les organes d'appui dudit cylindre se trouvent sensiblement au même niveau par rapport au plan de laminage, respectivement dans la configuration quarto et dans la configuration sexto, et que les mêmes vérins de cambrage agissent dans le sens positif sur les mêmes empoises, respectivement en position de travail dans la configuration quarto et, après retournement, en position intermédiaire dans la configuration sexto.

Dans un mode de réalisation préférentiel, les organes d'appui des empoises des deux cylindres de travail qui, de façon classique, s'étendent en saillie par rapport aux faces de glissement correspondantes, sont placés, dans chaque configuration, sensiblement au niveau du plan de laminage et chaque organe d'appui d'une première empoise de travail placé sur un premier côté du plan de laminage est muni d'un évidement de passage de la tige d'un vérin de cambrage placé sur ledit premier côté et traversant le plan de laminage pour prendre appui, dans le sens positif, sur un organe d'appui correspondant de la seconde empoise de travail placée sur le second côté de plan de laminage et munie d'un évidement de passage de la tige d'un vérin de cambrage placé sur ledit second côté et traversant le plan de laminage pour prendre appui, dans le sens positif, sur l'organe d'appui de la première empoise de travail.

Selon une autre caractéristique préférentielle de l'invention, les ensembles de vérins de cambrage, respectivement supérieur et inférieur, sont centrés sensiblement dans deux plans parallèles au plan de serrage et écartés symétriquement de part et d'autre de celui-ci.

Comme on l'a indiqué plus haut, chaque colonne de la cage est munie de deux blocs hydrauliques fixés, de part et d'autre du plan de serrage, sur les côtés de la fenêtre correspondante et comportant des pièces de guidage dans lesquelles sont logées des vérins de cambrage, respectivement supérieur et inférieur, et qui s'étendent en saillie, vers l'intérieur de la cage, jusqu'à une face de guidage parallèle au plan de serrage et coopérant, dans les configurations quarto et sexto, avec une face de glissement correspondante d'une empoise de travail.

Selon une autre caractéristique de l'invention, dans la configuration sexto, les faces de glissement des empoises de plus grand diamètre servant d'empoises intermédiaires, coopèrent avec des faces de guidage ménagées sur des pièces de support montées de façon amovible à l'intérieur de la fenêtre correspondante de la cage, respectivement, au-dessus et en dessous des deux pièces en saillie du bloc hydraulique, ces pièces de support pouvant être des jambages fixés, de façon amovible, sur les empoises des deux cylindres de soutien.

Selon une autre caractéristique préférentielle de l'invention, chaque pièce en saillie d'un bloc hydraulique porte deux groupes de vérins agissant respectivement vers le plan de laminage et du côté opposé à celui-ci, en prenant appui sur ladite pièce en saillie, et les organes d'appui des empoises sont placés sensiblement sur trois niveaux qui restent les mêmes dans toutes les configurations, respectivement un niveau central d'appui des empoises de travail, correspondant sensiblement au plan de laminage, et deux niveaux, respectivement supérieur et inférieur, d'appui des cylindres intermédiaires, placés respectivement au-dessus et en dessous des pièces en saillie des blocs hydrauliques.

De préférence, chaque pièce en saillie d'un bloc hydraulique porte, dans une zone centrale, au moins une paire de vérins opposés agissant respectivement dans le sens de rapprochement et d'éloignement du plan de laminage et, de part et d'autre de cette zone centrale, deux vérins latéraux agissant dans le sens d'éloignement du plan de laminage.

Selon une autre caractéristique particulièrement avantageuse de l'invention, chaque empoise d'un cylindre de grand ou moyen diamètre, est constituée de trois parties accolées, respectivement une partie centrale de support d'un palier de centrage du cylindre correspondant et deux parties extrêmes de support, chacune, de deux organes d'appui s'étendant de part et d'autre du plan de serrage, fixées sur deux côtés latéraux, perpendiculaires à l'axe, de la partie centrale, d'une façon amovible permettant, d'une part, de solidariser la partie centrale avec les deux parties extrêmes pour la transmission des efforts de serrage et, d'autre part, de faire tourner les parties extrêmes par rapport à la partie centrale, après désolidarisation des trois parties.

Par ailleurs, la partie centrale de chaque empoise est munie, de chaque côté du plan de serrage, d'un organe d'appui pour au moins un vérin central de cambrage placé sur un premier côté du plan de laminage, ledit organe d'appui comportant au moins un évidement pour le passage de la tige d'au moins un vérin central de cambrage placé de l'autre côté du plan de laminage.

Dans ce cas, chaque bloc hydraulique de cambrage placé sur un côté du plan de serrage, comporte avantageusement un groupe central de vérins comportant au moins deux paires de vérins opposés agissant respectivement sur les organes d'appui des parties centrales des deux empoises de travail placées de part et d'autre du plan de laminage, chaque paire comprenant deux vérins agissant respectivement dans le sens positif et dans le sens négatif sur un organe d'appui de l'une des empoises, et chaque vérin de cambrage positif d'une première empoise placée sur un premier côté du plan de laminage prend appui de l'autre côté sur le bloc hydraulique et traverse ledit plan de laminage en passant dans un évidement ménagé dans l'organe d'appui correspondant d'une seconde empoise placée de l'autre côté dudit plan de laminage.

Dans un mode de réalisation préférentiel, la partie centrale d'une première empoise de travail placée sur un premier côté du plan de laminage comprend, sur un premier côté du plan de serrage, un organe d'appui comportant une partie d'appui unique coopérant avec une paire de vérins de cambrage opposés et encadrée par deux évidements, et, sur le second côté du plan de laminage, un organe d'appui comportant deux parties d'appui écartées de part et d'autre d'un évidement unique et coopérant respectivement avec deux paires de vérins opposés commandées en synchronisme, la disposition des organes d'appui et des vérins étant inversée pour la seconde empoise de travail placée de l'autre côté du plan de laminage.

De plus, les dispositions selon l'invention sont applicables à un laminoir comportant des moyens de déplacement axial, l'un par rapport à l'autre, des cylindres intermédiaires afin d'adapter à la largeur du produit la longueur des cylindres sur laquelle s'exerce l'effort de laminage.

A cet effet, dans un mode de réalisation préférentiel, chaque pièce en saillie, respectivement supérieure ou inférieure d'un bloc hydraulique comporte une partie centrale fixe par rapport à la cage et deux parties latérales mobiles placées de part et d'autre de la partie centrale et montées coulissantes axialement sur le bloc hydraulique, et chaque ensemble de vérins de cambrage, respectivement supérieur ou inférieur, comporte au moins un vérin central prenant appui sur la partie centrale fixe de la pièce en saillie et agissant vers le plan de laminage, et au moins deux vérins latéraux prenant appui respectivement sur les deux parties latérales mobiles de la pièce en saillie et agissant du côté opposé au plan de laminage, chaque empoise comprenant une partie centrale munie, sur chaque côté, d'un organe d'appui pour au moins un vérin central, et deux parties extrêmes accolées de part et d'autre de la partie centrale et munies chacune, de chaque côté du plan de serrage, d'un organe d'appui pour un vérin latéral monté sur une partie mobile correspondante de la pièce en saillie.

D'autres caractéristiques particulièrement avantageuses, qui entrent dans le cadre de protection de l'invention, apparaîtront au cours de la description qui va suivre d'un mode de réalisation particulier, donné à titre de simple exemple et représenté sur les dessins annexés.
La figure 1 montre, en coupe transversale, un laminoir permettant, selon l'invention, le montage des cylindres en trois configurations, respectivement quarto (a), sexto (b) et Z.High (c).
La figure 2 montre, à échelle agrandie, la disposition des cylindres et de leurs moyens de cambrage, en position de laminage, dans une configuration quarto (a).
La figure 3 montre la disposition des cylindres dans une configuration sexto (b).
La figure 4 montre la disposition des cylindres dans une configuration Z.High (c).
La figure 5 montre, à échelle agrandie, la disposition des cylindres et de leurs moyens de cambrage, en position de démontage dans la configuration sexto (b).
La figure 6 montre, en perspective, un type d'empoise adapté à un cylindre de grand diamètre.
La figure 7 montre, en perspective, un type d'empoise adapté à un cylindre de moyen diamètre.
La figure 8 montre, en perspective, un type d'empoise utilisable pour un cylindre de petit diamètre, dans une configuration Z.High.
La figure 9 et la figure 10 sont des vues partielles en perspective, respectivement, du cambrage positif et du cambrage négatif des cylindres de travail dans une configuration quarto.
La figure 11 et la figure 12 sont des vues partielles, en perspective, des moyens de cambrage, respectivement positif et négatif des cylindres dans une configuration sexto, avec décalage axial des cylindres intermédiaires.
La figure 13 et la figure 14 sont des vues partielles, en perspective, des moyens de cambrage, respectivement positif et négatif des cylindres dans une configuration Z.High, avec décalage axial des cylindres intermédiaires.
La figure 15 montre, en perspective, un bloc hydraulique avec décalage axial dans un sens ou dans l'autre, d'une partie des vérins de cambrage.

Sur la figure 1, on a représenté en coupe transversale, les trois configurations (a), (b), (c) que l'on peut donner à un laminoir selon l'invention.

Ce laminoir comprend, comme habituellement, une cage de support A comportant deux colonnes reliées par une traverse et reposant sur un massif de fondation. Chaque colonne comporte deux montants A1, A2 limitant une fenêtre A3 dans laquelle sont enfilées les empoises des cylindres.

Dans la configuration quarto représentée sur la figure 1 a, le laminoir comporte deux cylindres de travail C1, C'1 placés de part et d'autre d'un plan de laminage P1 sensiblement horizontal et prenant appui, du côté opposé, sur deux cylindres de soutien S, S' portés, à leurs extrémités, par des paliers non représentés qui sont logés dans des empoises S1, S'1 montées coulissantes dans les fenêtres A3 de chaque colonne A, parallèlement à un plan de serrage P2, généralement vertical, dans lequel sont placés sensiblement les axes des cylindres. Il en est de même, dans le mode de réalisation représenté sur les dessins, pour les cylindres de travail C1, C'1 qui sont également portés par des empoises E1, E'1 coulissant verticalement.

Ainsi, il est possible, d'une part, de régler l'écartement, ou entrefer, entre les cylindres de travail C1, C'1 en fonction de l'épaisseur brute du produit à laminer, pour permettre l'engagement de celui-ci et, d'autre part, d'exercer un effort de serrage entre les cylindres pour le laminage du produit.

Comme habituellement, dans l'exemple représenté sur les dessins, on utilise des moyens de serrage D tels que vis ou vérins prenant appui, d'un côté sur la cage, à la partie supérieure de chaque fenêtre A3 et de l'autre, sur les empoises S1 des cylindres de soutien supérieurs S, alors que les empoises S'1 des cylindres de soutien inférieurs S prennent appui sur la partie inférieure de chaque fenêtre A3, par l'intermédiaire de moyens de calage non représentés, dont la hauteur peut varier afin de régler le - niveau du plan de laminage P1.

Pour permettre les réglages en hauteur des cylindres, chaque empoise S1, S'1 d'un cylindre de soutien S, S' est munie de faces latérales de glissement S2, S'2 qui coulissent le long de faces de guidage conjuguées A4, parallèles au plan de serrage P2, ménagées sur les faces internes des deux montants A1, A2 de la colonne A.

Les empoises E, E' des cylindres de travail C1, C'1 doivent également coulisser verticalement mais elles ont une largeur plus faible en raison du diamètre réduit des cylindres de travail C1, C'1. C'est pourquoi, chaque fenêtre A3 de la cage est munie, au niveau du plan de laminage P1, de pièces d'appui et de guidage B1, B2 appelées généralement « blocs hydrauliques » pour les raisons indiquées plus haut. Chaque empoise E est donc montée coulissante le long de faces de guidage ménagées sur les extrémités de parties F, F' des deux blocs hydrauliques qui s'étendent en saillie, à partir des deux côtés de la fenêtre A3, vers l'intérieur de celle-ci. Ces parties en saillie F, F' portent, d'autres part, des ensembles de vérins V, V' exerçant des efforts de cambrage sur les empoises E, E' des deux cylindres de travail C1, C'1.

D'une façon générale, ces dispositions sont bien connues et ne nécessitent pas une description détaillée.

Il est à noter, cependant, que, comme le montre chaque dessin en deux demi-coupes, de part et d'autre de l'axe vertical, le diamètre de chaque type de cylindres peut varier sur une certaine plage car, comme indiqué plus haut, il est nécessaire de rectifier périodiquement, par usinage, la face externe des cylindres dont la qualité de surface peut se détériorer à la longue. C'est le cas, en particulier, des cylindres de travail qui sont au contact du produit laminé. Mais les autres cylindres, intermédiaires ou de soutien, doivent aussi être remplacés après un certain temps d'usage, par de nouveaux cylindres rectifiés.

Une installation de laminage doit donc être équipée de plusieurs exemplaires de cylindres de chaque type ayant, à l'état neuf, un diamètre déterminé qui peut diminuer ensuite sur une certaine plage d'usure, au fur et à mesure des rectifications successives. Chaque cage doit donc être équipée de moyens de serrage et de guidage des cylindres s'étendant sur une plage de réglage qui dépend non seulement de la variation d'épaisseur du produit mais aussi du nombre de cylindres et de leurs diamètres.

Comme le montrent les trois vues, a, b, c, de la figure 1, l'invention permet de donner à un même laminoir l'une ou l'autre de trois configurations respectivement quarto (a), sexto (b) ou Z.High (c), en conservant la même cage A, les mêmes cylindres de soutien S, S', les mêmes moyens D d'application de l'effort de serrage, les mêmes blocs hydrauliques B1, B2 et les mêmes moyens de cambrage V, V'.

Sur les figures 2, 3 et 4 on a représenté respectivement, en coupe transversale et pour chaque configuration (a), (b), (c), la partie centrale de la cage, comprise entre les cylindres de soutien.

Dans la position de laminage représentée sur ces figures, les cylindres sont appuyés les uns sur les autres le long d'une génératrice commune, les deux cylindres de travail C1, C'1 étant écartés, simplement, d'un entrefer correspondant à l'épaisseur à donner au produit à laminer.

D'une façon générale l'encombrement en hauteur de l'ensemble des cylindres dépend de la configuration du laminoir. La hauteur H de la fenêtre A3 doit donc être suffisante pour permettre l'enfilement de toutes les empoises dans la configuration la plus encombrante, c'est-à-dire la configuration sexto représentée sur la figure 3, et pour le diamètre maximal des cylindres de chaque type.

Habituellement, la hauteur des blocs hydraulique B1, B2 qui portent les parties F, F' de guidage des empoises de travail et les ensembles V, V' de vérins de cambrage, dépend du nombre de cylindres placés entre les cylindres de soutien et de leurs diamètres. Cependant, du fait que ces blocs hydrauliques B1, B2 sont fixés sur les montants A1, A2, de chaque côté de la fenêtre B, leur hauteur est limitée à l'espace existant entre les empoises S1, S'1 des cylindres de soutien S, S' et doit donc être réduite dans la configuration quarto pour laquelle seuls deux cylindres de travail C1, C'1 sont interposés entre les cylindres de soutien S, S'.

Jusqu'à présent, par conséquent, une cage de laminoir était prévue pour une configuration déterminée.

L'invention permet, en revanche, de donner à un même laminoir l'une des trois configurations (a), (b), (c) représentées sur la figure 1 en conservant la même cage A et les mêmes blocs hydrauliques B1, B2. De plus, grâce aux dispositions qui seront décrites plus loin, l'invention permet de donner aux blocs hydrauliques B1, B2, une hauteur (h) minimale, valable pour toutes les configurations et qui, en pratique, peut être du même ordre que la somme des diamètres des cylindres de travail C1, C'1 dans la configuration quarto, comme le montre la figure 2.

Cette réduction de la hauteur des blocs hydrauliques B1, B2 résulte en particulier du fait que chacun desdits blocs hydrauliques comporte seulement deux parties en saillie F, F' qui portent des vérins de cambrage V, V' agissant dans le sens positif et dans le sens négatif, ces vérins étant, en outre centrés dans deux plans verticaux Q1, Q2 parallèles au plan de serrage et écartés symétriquement de part et d'autre de celui-ci.

Pour cela, on utilise des empoises particulières, adaptées aux trois configurations et du type représenté, en perspective, sur les figures 4, 5 et 6, le montage desdites empoises entres les blocs hydrauliques étant représenté sur les figures 7 à 12.

Comme indiqué plus haut, les diamètres des cylindres peuvent varier sur une certaine plage d'usure et les différents organes du laminoir, en particulier la cage, les blocs hydrauliques et les vérins de cambrage, sont, normalement, adaptés à un certain type de cylindre. De plus, comme les cylindres doivent être démontés pour entretien et rectification après usage et qu'il faut réduire les temps d'indisponibilité du laminoir, celui-ci est équipé normalement, de plusieurs jeux de cylindres permettant le remplacement rapide des cylindres en service par de nouveaux cylindres rectifiés.

Les cylindres de travail placés de part et d'autre du plan de laminage doivent être remplacés plus souvent et, dans la mesure où ils s'usent de la même façon, on procède habituellement au démontage et au remplacement simultané des deux cylindres de travail.

En revanche, les cylindres de soutien et les cylindres intermédiaires, en configuration sexto, peuvent être remplacés individuellement.

Une cage de laminoir est donc associée à des moyens de remplacement rapide des cylindres qui vont être utilisés pour le changement de configuration selon l'invention.

De plus chaque cylindre est démonté avec ses empoises et les nouveaux cylindres doivent donc être équipés à l'avance, en atelier, de leurs deux empoises avec les paliers.

Selon l'invention, pour permettre le choix d'une configuration adaptée à la nature du produit à traiter, la cage de laminoir représentée sur la figure 1 va être équipée, d'une part d'un certain type de cylindres de soutien S, S' qui reste le même dans toutes les configurations et, d'autre part, d'au moins deux et, de préférence, trois types de cylindres de travail ayant des diamètres différents, respectivement des cylindres de grand diamètre C1, des cylindres de moyen diamètre C2 et des cylindres de petit diamètre C3.

Dans la configuration quarto représentée sur les figures 1 (a) et 2, on utilise comme cylindres de travail deux cylindres de grand diamètre C1, C'1. Dans la configuration sexto représentée sur les figures 1 (b) et 3, on utilise comme cylindres de travail deux cylindres de moyen diamètre C2, C'2 et, comme cylindres intermédiaires, deux cylindres de grand diamètre C1, C'1 entre chaque cylindre de travail C2, C'2 et le cylindre de soutien S, S' correspondant.

Dans la configuration Z.High représentée sur les figures 1 (c) et 4, on utilise comme cylindres de travail des cylindres de petit diamètre C3, C'3 et deux cylindres de moyen diamètre C2, C'2 sont utilisés comme cylindres intermédiaires entre chaque cylindre de travail C3, C'3 et le cylindre de soutien correspondant S, S'.

Il est à noter que, en configuration quarto, on pourrait aussi utiliser comme cylindres de travail, deux cylindres de moyen diamètre C2, C'2.

Pour ne pas compliquer les dessins, les moyens d'appui latéraux associés, comme on le sait, aux cylindres de travail C3, C'3 dans la configuration Z.High, n'ont pas été représentés sur les figures 1, 4, 8, 13, 14.

Selon l'une des caractéristiques de l'invention, le changement de configuration peut être effectué très rapidement, par exemple en utilisant un système de remplacement de type connu dans lequel les cylindres sont démontés et remis en place par déplacement parallèlement à leur axe, chaque empoise étant munie de galets roulant sur des rails ménagés sur la cage, à un niveau de démontage pour lequel les cylindres sont écartés les uns des autres afin que leur surface ne soit pas détériorée.

Ainsi, pour passer de la configuration quarto de la figure 1 (a) à la configuration sexto de la figure 1(b), les cylindres de soutien S, S'4 qui peuvent, d'ailleurs, rester dans la cage, sont tout d'abord, vers le haut et vers le bas, sensiblement jusqu'aux niveaux qu'il doivent occuper en configuration sexto, et les cylindres de travail C1, C'1 sont placés à leur niveau de démontage. Il est avantageux d'utiliser un dispositif de remplacement comportant deux cases, respectivement une case vide dans laquelle sont transférés les deux cylindres de travail C1, C'1 précédemment en service, et une case dans laquelle ont été placés, d'une part deux cylindres de moyen diamètre C2, C'2 au niveau des cylindres de travail et, d'autre part, au niveaux des cylindres intermédiaires, deux cylindres de grand diamètre C1, C'1, du même type que ceux qui viennent d'être retirés. Tous ces cylindres ont été équipés à l'avance de leurs empoises. Après avoir placé les nouveaux cylindres dans l'alignement des rails, on les introduit dans la cage, en position de service et l'on peut resserrer les cylindres de soutien. De façon connue, pour faciliter le démontage et le remplacement, les cylindres et leurs empoises peuvent être placés dans des cassettes comprenant, soit deux cylindres de travail C1, C'1, soit un ensemble de deux cylindres de travail et de deux cylindres intermédiaires, pour la configuration sexto.

Dans la mesure où le changement de configuration est justifié par un changement de gamme de production, on peut disposer en stock de plusieurs jeux de cylindres et introduire dans la cage des cylindres ayant, par exemple, une qualité de surface mieux adaptée au nouveau produit à laminer.

D'autre part, comme indiqué plus haut, pour un même type de cylindres, les diamètres peuvent varier sur une certaine plage.

Pour que le changement de configuration soit particulièrement rapide, il est préférable que les cylindres de soutien restent en place dans la cage. Cependant, dans certains cas, il peut être avantageux de choisir, dans l'ensemble des cylindres de soutien dont on dispose, des cylindres d'assez grand diamètre pour la configuration quarto et des cylindres de même type mais de diamètre un peu plus faible en configuration sexto afin de réduire l'encombrement global des cylindres.

Selon une autre caractéristique particulièrement avantageuse de l'invention, qui sera décrite plus en détail par la suite, les deux cylindres d'un même type, respectivement de grand diamètre, de moyen diamètre ou de petit diamètre, peuvent être équipés des mêmes empoises qui sont agencées d'une façon telle que, par simple retournement, elles peuvent équiper, soit un cylindre supérieur, soit un cylindre inférieur. On bénéficie, ainsi, d'une disposition modulaire permettant d'avoir en stock, simplement, trois types d'empoises, respectivement pour grands diamètres, pour moyens diamètres et pour petits diamètres et d'équiper à la demande les cylindres neufs en orientant les empoises selon la disposition qu'elles doivent occuper, soit au-dessus, soit en-dessous du plan de laminage.

Les figures 6, 7 et 8 montrent, respectivement les trois types d'empoises utilisables pour un cylindre de grand diamètre (figure 6) de moyen diamètre (figure 7) ou de petit diamètre (figure 8).

Dans ce mode de réalisation préférentiel, représenté sur les dessins, chaque empoise est constituée de trois parties accolées, respectivement une partie centrale et deux parties extrêmes.

Ainsi, la figure 6 montre une empoise E1 pour un cylindre de grand diamètre, comportant une partie centrale 1 sur les côtés de laquelle sont fixées deux parties extrêmes, respectivement 2a, 2b. La figure 6 montre une empoise pour un cylindre inférieur mais une empoise supérieure serait constituée de la même façon, en la retournant en bloc de 180° pour la monter sur un cylindre supérieur.

Comme on le sait, chaque cylindre est muni à chaque extrémité, d'un tourillon qui tourne dans un palier de centrage logé dans un boîtier constituant l'empoise sur laquelle sont ménagés les organes d'appui des vérins de cambrage et les faces de glissement latérales. Dans l'invention, le palier (non représenté) est logé dans la partie centrale 1 de l'empoise et chaque partie extrême 2a, 2b est constituée d'un flasque muni d'un d'orifice circulaire 25 pour le passage du tourillon. La partie centrale 1 de l'empoise est munie, comme habituellement d'organes d'appui 11, 12 pour les vérins de cambrage. Dans l'exemple représenté, ces organes d'appui forment des oreilles s'étendant en saillie par rapport aux côtés 15 de l'empoise sur lesquels sont ménagées les faces de glissement de celle-ci, qui sont parallèles au plan de serrage P2 (figure 2).

Cependant, la disposition des organes d'appui est particulière. En effet, sur un côté de l'empoise, par exemple le côté droit sur la figure 6, l'organe d'appui 12 comporte un évidement central 14 entre deux parties d'appui écartées 12a, 12b. En revanche, de l'autre côté du plan de serrage, l'organe d'appui 11 comprend une partie d'appui unique entre deux évidements 13a, 13b. De plus, les deux organes d'appui 11, 12 sont décalés en hauteur par rapport à l'axe x'x du tourillon enfilé dans l'empoise de telle sorte que, dans la position de travail représentée sur la figure 2, ces organes d'appui se trouvent placés sensiblement au niveau du plan de laminage P1.

De même, les deux flasques constituant les parties extrêmes 2a, 2b fixées de part et d'autre de la partie centrale 1 de l'empoise portent, chacune deux organes d'appui, respectivement 21 a, 22a, sur le flasque avant 2a et 21 b, 22b sur le flasque arrière 2b, qui sont décalés en hauteur par rapport à l'axe x'x de l'empoise. En outre, chaque flasque 2a, 2b est muni d'une partie en saillie formant un tenon 23 s'étendant horizontalement et susceptible de s'engager dans une rainure conjuguée de même section, ménagée sur le côté de la partie centrale 1 de l'empoise et formant une mortaise. Ainsi, il est possible, par retournement des flasques 2a, 2b par rapport à la partie centrale 1, de placer les organes d'appui, soit sur deux plans écartés en hauteur, comme représenté sur la figure 6, soit dans le même plan, ces plans d'appui étant décalés en hauteur d'un côté ou de l'autre de l'axe x'x de l'empoise.

Grâce à ces dispositions, une empoise du type représenté sur la figure 6, peut être arrangée de diverses façons, par retournement, soit de l'ensemble de l'empoise, soit des seules parties extrêmes.

Tout d'abord, par retournement de 180°, autour de l'axe x'x, de l'ensemble de l'empoise, celle-ci peut être montée, soit sur un cylindre de travail supérieur C1, soit un cylindre de travail inférieur C'1, dans une configuration quarto.

En outre, par retournement des seules parties extrêmes 2a, 2b par rapport à la partie centrale 1, la même empoise peut être adaptée à la configuration sexto en conservant pratiquement le même écartement des organes d'appui par rapport au plan de laminage P1.

Les figures 9 et 10 montrent la disposition et l'utilisation de deux empoises du type de la figure 6, respectivement pour le cambrage positif et pour le cambrage négatif des cylindres de travail, dans la configuration quarto.

Comme représenté sur la figure 2, le cambrage respectivement positif et négatif des cylindres est effectué par deux ensembles de vérins respectivement supérieur V et inférieur V', qui sont centrés dans deux plans Q1, Q2 parallèles au plan de serrage P2. Comme habituellement, ces vérins de cambrage prennent appui sur des pièces en saillie F, F' des deux blocs hydrauliques B1, B2 fixés sur les deux côtés de la fenêtre A3.

Cependant, pour la mise en oeuvre de l'invention, il est particulièrement avantageux d'utiliser la disposition particulière des empoises et des blocs hydrauliques représentée sur les dessins, dans laquelle, d'une part, chaque bloc hydraulique comporte seulement deux parties en saillie écartées de part et d'autre du plan de laminage, et, d'autre part, les organes d'appui des empoises peuvent être placés, par simple retournement de celles-ci, soit entre les deux parties en saillie, sensiblement au niveau du plan de laminage, soit au-dessus et en-dessous de celle-ci. Une telle disposition permet, en effet, de réduire l'encombrement en hauteur des blocs hydrauliques, en définissant seulement trois niveaux d'appui des empoises qui restent les mêmes dans toutes les configurations, respectivement un niveau central d'appui des empoises de travail correspondant sensiblement au plan de laminage et deux niveaux, respectivement supérieur et inférieur, d'appui des cylindres intermédiaires placés respectivement au-dessus et en-dessous de pièces en saillie des blocs hydrauliques.

Les figures 9 et 10 sont des vues partielles, en perspective, montrant, dans une configuration quarto, la disposition des empoises de travail ainsi que des vérins de cambrage, respectivement dans le sens positif sur la figure 9 et dans le sens négatif sur la figure 10.

Dans cette configuration quarto, on utilise des cylindres de grand diamètre associés à des empoises du type représenté sur la figure 6 et l'on voit que, de façon particulièrement avantageuse, les mêmes empoises peuvent, par simple retournement, servir d'empoise supérieure E1, ou d'empoise inférieure E'1, chaque empoise étant symétrique par rapport à un plan médian perpendiculaire à l'axe x'x du tourillon.

Chaque bloc hydraulique B1, B2 comprend une pièce massive 5 fixée sur la face interne du montant correspondant A1, A2 de la colonne A et portant deux pièces 6, 6' placées symétriquement par rapport au plan de laminage P1 et qui s'étendent en saillie vers l'intérieur de la fenêtre jusqu'à une extrémité 61, 61' portant une face verticale de guidage de l'empoise correspondante E1, E'1.

Sur chaque pièce en saillie 6, 6', les vérins sont disposés en deux groupes, respectivement un groupe central de vérins agissant vers le plan de laminage P1 et un groupe de vérins latéraux placés de part et d'autre du groupe central et agissant du côté opposé au plan de laminage P1. Ces deux groupes de vérins sont placés, respectivement, dans une partie centrale 62 et deux parties latérales 63, 64 de la pièces en saillie 6 et sont centrés sur un même plan Q1, Q2 parallèle au plan de serrage P2, de part et d'autre de celui-ci.

Pour les raisons indiquées plus loin, dans le mode de réalisation préférentiel représenté sur les figures, la partie centrale 62 est solidaire de la pièce massive 5 fixée sur le montant correspondant de la cage alors que les deux parties latérales 63, 64 peuvent coulisser axialement dans des rainures 51, 51' ménagées sur cette pièce 5.

Dans le mode de réalisation préférentiel représenté sur les figures, la partie centrale 62 de chaque pièce en saillie 6, 6' porte trois vérins agissant tous vers le plan de laminage mais commandés séparément, les uns pour le cambrage positif et les autres pour le cambrage négatif. En revanche, les vérins placés dans les parties latérales 63, 64 agissent du côté opposé au plan de laminage, uniquement pour le cambrage positif.

La figure 9 est une vue partielle, en perspective, représentant uniquement les vérins de cambrage positifs. Comme on l'a indiqué plus haut, l'empoise supérieure E1 placée au-dessus du plan de laminage comprend une partie centrale 1 munie de deux organes d'appui 11, 12, s'étendant en saillie de part et d'autre des côtés 15 de l'empoise, respectivement à droite (11) et à gauche (12) sur la figure, ces organes d'appui étant placés à un niveau correspondant, sensiblement, à celui du plan de laminage. D'autre part, comme le montre la figure 6, les deux organes d'appui s'étendant de part et d'autre de la partie centrale 1 de l'empoise ont des profils en créneaux inversés, l'un comportant, un évidement central encadré par deux parties d'appui alors que, l'autre comporte une partie d'appui centrale encadrée par deux évidements.

Il est à noter que la disposition de la figure 6 correspond à une empoise inférieure E'1, l'empoise supérieure E1 étant retournée en bloc de 180°.

Ainsi, dans le montage de la figure 9, la partie centrale 1 de l'empoise supérieure E1 placée au-dessus du plan de laminage comporte, à droite, une partie d'appui centrale 11 encadrée par deux évidements 13a, 13b alors que l'oreille d'appui 12 placée du côté gauche et non visible sur la figure, comporte un évidement central encadré par deux parties d'appui.

En revanche, l'empoise inférieure E'1 comporte, sur le côté droit, deux parties d'appui 11'a, 11'b encadrant un évidement central 13', la disposition étant inversée sur le côté gauche. Ainsi, les organes d'appui en vis-à-vis ont des profils en créneau qui se chevauchent.

De la sorte, le cambrage positif de l'empoise supérieure E1 peut être commandé par un vérin central V'1 monté dans la partie centrale de la pièce en saillie 6' correspondante et traversant le plan de laminage P1 pour exercer un effort de cambrage positif sur la partie d'appui centrale 11 de l'empoise supérieure 1.

A l'inverse, le cambrage positif de l'empoise inférieure E'1 est effectué, sur le côté droit de la figure, par deux vérins V1a, V1b montés dans la partie centrale de la pièce en saillie supérieure 6 et agissant, dans le sens positif, sur les parties d'appui 11'a, 11'b de l'empoise inférieure 11'a entre lesquelles passe le vérin V'1 de cambrage positif de l'empoise supérieure E1.

Dans ce montage, un effort de cambrage positif peut également être exercé par des vérins latéraux, respectivement V3a, V3b sur le côté droit et V4a, V4b sur le côté gauche, montés dans les parties latérales 63, 64 de la pièce en saillie 6 et agissant dans le sens positif, c'est-à-dire du côté opposé au plan de laminage, sur les organes d'appui des deux parties extrêmes 2a, 2b de l'empoise, respectivement 21 a, 21 b sur le côté droit et 22a, 22b sur le côté gauche.

Bien entendu, la disposition est inversée pour l'empoise inférieure E'1.

Ainsi, les efforts de cambrage positif peuvent être appliqués par l'ensemble des vérins et à deux niveaux sur chaque empoise de travail dans la configuration quarto, ce qui permet de disposer d'un effort de cambrage supérieur.

Pour le cambrage négatif, on utilise les vérins agissant vers le plan de laminage et montés dans la partie centrale 62 de chaque pièce en saillie 6, 6' de la façon indiquée sur la figure 10.

D'une façon générale, le groupe central de vérins coopérant avec les parties centrales 1, 1' des deux empoises E1, E'1, est constitué d'au moins deux paires de vérins opposés agissant, respectivement dans le sens positif et dans le sens négatif sur les deux faces de l'organe d'appui correspondant de l'empoise. Comme on l'a vu, dans le mode de réalisation préférentiel représenté sur les figures 9 et 10, la partie centrale 1 de l'empoise supérieure E1 est munie d'un organe d'appui central 11 sur lequel prend appui, dans le sens négatif, un vérin central V1 monté dans la partie centrale 62 de la pièce en saillie supérieure 6 du bloc hydraulique et, par conséquent, opposé au vérin de cambrage positif V'1 de la même empoise, qui est placé de l'autre côté du plan de laminage et traverse celui-ci.

A l'inverse, le cambrage négatif de l'empoise inférieure E'1 est effectué, du côté droit de la figure, par deux vérins V'1 a et V'1b montés dans la pièce en saillie inférieure 6', qui exercent des efforts de cambrage dirigés vers le plan de laminage sur les parties d'appui 11'a, 11'b passant de part et d'autre du vérin V'1 de cambrage positif de l'empoise supérieure E1, et sont opposés aux vérins V1 a, V1 b de cambrage positif de la même empoise inférieure E'1, montés dans la pièce en saillie supérieure 6.

Bien entendu, la disposition est inversée sur le bloc hydraulique B2 placé à gauche du plan de serrage et dont la pièce en saillie supérieure 6 porte, dans sa partie centrale deux vérins de cambrage négatif de l'empoise supérieure E1 et un vérin central de cambrage positif de l'empoise inférieure E'1, la disposition étant inversée sur la partie centrale 62' de la pièce en saillie inférieure 6' du bloc hydraulique B2.

Pour passer de la configuration quarto à la configuration sexto représentée sur la figure 3 et, partiellement, en perspective sur les figures 11 et 12, on utilise, selon l'invention, des cylindres intermédiaires de même type que les cylindres de travail C1, C'1 de la configuration quarto, qui sont donc écartés l'un de l'autre afin de mettre en place des cylindres de travail de moyen diamètre C2, C'2.

Les extrémités 61 des deux pièces en saillie 6, 6' servent alors au guidage des empoises de travail E2, E'2. Etant donné que, selon l'une des caractéristiques de l'invention, la hauteur des blocs hydrauliques B1, B2 doit être limitée à celle qui est nécessaire pour la configuration quarto, le guidage des empoises intermédiaires E1, E'1, dans la configuration sexto, est assuré par deux pièces de support B3 prenant appui latéralement sur les montants A1, A2 qui limitent les côtés de la fenêtre A3 et sur lesquels sont ménagées des faces verticales de guidage (f) parallèles au plan de serrage P2.

Dans cette configuration, les blocs hydrauliques B1, B2 définissent encore trois niveaux d'appui des vérins de cambrage, respectivement un niveau central H1 correspondant sensiblement à celui du plan de laminage P1 et deux niveaux, respectivement supérieur H2 et inférieur H'2 placés au-dessus et en-dessous des pièces en saillie 6, 6'. Les deux ensembles de vérins V, V' placés dans ces pièces en saillie 6, 6' restent les mêmes mais leurs fonctions sont différentes. Comme dans la configuration quarto décrite plus haut, les vérins centraux V1, V2, V'1, V'2 qui agissent au niveau central H1, dans la direction du plan de laminage P1 vont servir au cambrage positif et négatif des cylindres de travail C2, C'2 alors que les vérins latéraux V3, V4, V'3, V'4 qui agissent aux niveaux H2 et H'2, vers le côté opposé au plan de laminage, servent au cambrage positif des cylindres intermédiaires C1, C'1.

Il faut, cependant, que les faces latérales 15 des empoises intermédiaires E1, E'1 coulissent entre les faces de guidage (f) ménagées sur les pièces de support B3, B'3. Pour cela, les parties extrêmes 2a, 2b de chaque empoise E1, E'1 sont retournées de 180° par rapport à la partie centrale 1. Ce retournement peut être effectué facilement du fait que comme on l'a indiqué, les parties extrêmes 2a, 2b de l'empoise sont munies de tenons horizontaux 23 qui s'engagent dans des rainures correspondantes de la partie centrale 1.

Par rapport à la disposition représentée sur la figure 6, après retournement des parties extrêmes 2a, 2b, les organes d'appui 21, 22 changent de côté en venant se placer sensiblement dans l'alignement des organes d'appui 11, 12 de la partie centrale 1. Après soulèvement du cylindre C1, les organes d'appui 21, 22 des parties extrêmes reviennent sensiblement au même niveau H2 que dans la configuration quarto. Comme le montre la figure 11, les vérins V3a, V3b placés sur le côté droit, exercent donc des efforts de cambrage positif sur les organes d'appui 22a, 22b des deux parties extrêmes 2a, 2b de l'empoise intermédiaire supérieure E1. De même, les deux organes d'appui 21 placés à gauche après retournement coopèrent avec les vérins latéraux V4 pour le cambrage positif du cylindre intermédiaire C1.

La disposition est la même, en sens inverse, pour l'empoise E'1 du cylindre intermédiaire inférieur C'1.

Comme le montre la figure 7, les empoises des cylindres de moyen diamètre qui, dans la configuration sexto, constituent les cylindres de travail C2, C'2, sont analogues aux empoises E1, E'1 des cylindres de grand diamètre et comportent donc une partie centrale 10 sur laquelle sont accolées deux parties extrêmes 20a, 20b. Bien entendu, les paliers, non représentés sur les figures, sont adaptés au diamètre des tourillons des cylindres C2, C'2 de moyen diamètre, mais l'écartement entre les faces latérales 150 des empoises de travail E2, E'2 est le même que l'écartement entre les faces latérales 15 des empoises E1 de grand diamètre. Les faces de glissement 150 des empoises E2, E'2 peuvent donc coulisser le long des mêmes faces de guidage 61 ménagées aux extrémités des pièces en saillie 6, 6' des deux blocs hydrauliques B1, B2.

Toutefois, pour permettre un montage en configuration Z.High de la façon qui sera décrite plus loin, les faces de glissement 150 d'une empoise E2 de moyen diamètre, ne s'étendent que sur une partie de la hauteur de l'empoise, celle-ci étant munie, sur la partie restante, de deux faces latérales de glissement 16 dont l'écartement est réduit.

D'autre part, comme pour les empoises des cylindres intermédiaires E1, E'1, les parties extrêmes 20a, 20b sont fixées sur la partie centrale 10 de façon que leurs organes d'appui 210, 220 se trouvent au même niveau que les organes d'appui 110, 120 de la partie centrale 10.

Les figures 11 et 12 montrent, en perspective, la disposition des vérins de cambrage, à droite du plan de serrage, respectivement dans le sens positif sur la figure 11 et dans le sens négatif sur la figure 12.

Comme on le voit sur les figures 3 et 11, l'empoise de travail supérieure E2 est retournée en bloc par rapport à la figure 7, de façon que ses organes d'appui 210, 220 se trouvent sensiblement au niveau du plan de laminage P2, les faces de glissement 150 s'étendant vers le haut pour coulisser entre les extrémités 61 des pièces en saillie supérieures 6. Comme dans la configuration quarto, le cambrage positif du cylindre de travail C2 est effectué, à droite de la figure, par le vérin central V'1 qui est monté de l'autre côté du plan de laminage et traverse celui-ci pour s'appliquer sur l'organe d'appui 110 de la partie centrale 10.

A l'inverse, le cambrage positif de l'empoise inférieure E'2 est effectué, à droite, par les deux vérins V1a, V1 b qui passent dans les évidements ménagés de part et d'autre de l'organe d'appui central 110 pour s'appliquer sur les parties d'appui 110'a, 110'b de l'empoise inférieure E'2, s'étendant de part et d'autre du vérin central V'1. Bien entendu, la disposition est symétrique pour le côté gauche.

Dans cette configuration sexto, les organes d'appui 210a, 210b des parties extrêmes 20a, 20b de l'empoise de travail E2 ne servent donc pas au cambrage mais portent, simplement, des galets G qui, de façon classique, roulent sur des rails R mis en place pour le démontage, ces galets G étant, ainsi, suffisamment écartés pour assurer, dans de bonnes conditions, le maintien coulissant de l'empoise.

Selon l'invention, les cylindres de moyen diamètre C2, C'2 munis de leurs empoises E2, E'2 peuvent être utilisés comme cylindres intermédiaires dans une configuration sexto de type Z.High, de la façon représentée sur la vue (c) de la figure 1, ainsi que sur les figures 4, 13 et 14.

On utilise, dans ce cas, des cylindres de travail C3, C'3 de petit diamètre qui sont associés à des empoises E3, E'3 du type représenté sur la figure 8.

Une telle empoise comprend encore, de préférence, trois parties accolées, respectivement une partie centrale 3 et deux parties extrêmes 4a, 4b. La partie centrale 3 porte les paliers de centrage du cylindre et peut avoir une hauteur assez réduite, les tourillons d'un cylindre de travail ayant un faible diamètre dans le cas d'un montage Z.High.

Comme précédemment, cette partie centrale 3 est munie, de part et d'autre de l'axe x'x du palier, de deux faces de glissement 35, dont l'écartement correspond à celui des extrémités en regard 61 des pièces en saillie 6 des deux blocs hydrauliques B1, B2 et deux organes d'appui 31, 32 qui s'étendent en saillie par rapport au plan des faces de glissement 35.

Sur la figure 8, on a représenté l'empoise dans sa position E3 correspondant à un cylindre de travail supérieur et elle comporte donc une partie d'appui centrale 31 qui s'étend seulement sur une partie de la longueur de l'empoise et est entourée par deux évidements 33a, 33b. En revanche, sur le côté gauche, l'organe d'appui 32 comprend deux parties écartées de part et d'autre d'un évidement central 34.

Ainsi, comme le montrent les figures 13 et 14, l'empoise E3 du cylindre de travail supérieur C3 est munie, à droite de la figure, d'une partie d'appui 31 qui s'étend sensiblement au niveau du plan de laminage P2 et passe entre les tiges des deux vérins V1, V'1 logés respectivement dans les pièces en saillie 6, 6', le vérin inférieur V'1 agissant dans le sens positif (figure 13) et le vérin supérieur V1 dans le sens négatif (figure 14). Inversement, l'empoise E'3 du cylindre inférieur C'3 est munie, à droite de la figure, de deux parties d'appui 31'a, 31'b sur lesquelles agissent deux paires de vérins opposés, respectivement, les vérins supérieurs V1 a, V1 b dans le sens positif (figure 13) et les vérins inférieurs V'1a, V'1b dans le sens négatif (figure 14).

Comme précédemment, la disposition des vérins et des organes d'appui à gauche de la figure se déduit de celle de droite par une symétrie centrale.

Comme le montre la figure 4, dans cette configuration Z.High, on utilise comme cylindres intermédiaires les cylindres de moyen diamètre C2, C'2 qui sont donc écartés l'un de l'autre pour mettre en place les cylindres de petit diamètre C3, C'3 et dont les empoises E2, E'2 sont retournées en bloc par rapport à la disposition sexto de la figure 3. De la sorte les organes d'appui 220, 210 des parties extrêmes 20a, 20b de l'empoise supérieure E2 se trouvent au-dessus du niveau supérieur des pièces en saillie 6 et coopèrent, par conséquent, avec les vérins latéraux V3, V4 des blocs hydrauliques B1, B2, respectivement à droite et à gauche de la figure, la disposition étant symétrique pour l'empoise intermédiaire inférieure E'2.

Dans cette disposition Z.High comme dans la disposition sexto décrite précédemment, l'invention permet d'exercer des efforts de cambrage positif sur les cylindres intermédiaires.

Ces faces de glissement 35 qui s'étendent au-dessus ou en-dessous des organes d'appui 31, 32, sont ménagées sur deux jambages verticaux 36 de la partie centrale 3 de l'empoise E3 dont les côtés internes 37 forment des faces de guidage pour l'empoise intermédiaire E2, comme on le verra plus loin.

Comme on l'a indiqué, les faces de glissement 150 d'une empoise de moyen diamètre E2 s'étendent seulement sur une partie de la hauteur de celle-ci et sont prolongées par des faces de glissement plus resserrées 16 qui, dans le montage Z.High coulissent le long des faces internes 37 des jambages 36 de la partie centrale 3 de l'empoise E3 du cylindre de petit diamètre C3.

Ainsi, comme le montre la figure 4, les faces de guidage 61 ménagées aux extrémités des pièces en saillie 6, 6' servent, sur une partie de leur hauteur, au guidage des empoises de travail E3, E'3 et, sur la partie restante, au guidage des empoises intermédiaires E2, E'2 qui sont guidées également, par leurs faces de glissement 16, sur les jambages 36 des empoises de travail E3, E'3.

Les dispositions qui viennent d'être décrites permettent également un décalage axial des cylindres intermédiaires, dans les configurations sexto ou Z.High.

En effet, comme le montre la figure 15, les deux parties latérales 63, 64 d'une pièce en saillie 6 sont montées coulissantes axialement dans une rainure 51 de la partie massive 5 du bloc hydraulique B, la partie centrale 62 restant fixe. De la sorte, les vérins centraux V2, V'2 qui agissent vers le plan de laminage B2 restent fixes axialement mais les vérins latéraux, respectivement supérieur V3, V4 et inférieur V'34, V'4 montés, de part et d'autre du plan de serrage, sur les parties mobiles 63, 64 des pièces en saillie 6, 6' peuvent se déplacer axialement avec les empoise du cylindre correspondant.

Ce déplacement peut s'effectuer dans les deux sens, comme le montrent les trois vues en perspective (a) (b) (c) de la figure 15.

La figure 11, par exemple, correspond à la vue (c) de la figure 15 avec un décalage vers l'arrière pour le cylindre intermédiaire supérieur C1 et vers l'avant pour le cylindre intermédiaire inférieur C'1. La figure 12, en revanche, correspond à la vue (a) de la figure 15 avec un décalage vers l'avant du cylindre intermédiaire supérieur C1 et vers l'arrière du cylindre intermédiaire inférieur C'1. Sur la vue (b) de la figure 15, qui correspond à la configuration quarto représentée sur les figures 9 et 10, il n'y a pas de décalage axial des cylindres, les pièces mobiles 63, 64 étant écartées symétriquement par rapport à la pièce centrale 62, de la façon représentée sur la vue (b) de la figure 15.

Ainsi, dans les configurations sexto ou Z.High, les cylindres intermédiaires C1, C'1 ou C2, C'2 peuvent être déplacés axialement avec leurs empoises et les vérins de cambrage positif V3, V4, V'3, V'4. En revanche, dans les trois configurations, les empoises des cylindres de travail restent centrées dans le plan médian des blocs hydrauliques B1, B2, de même que les vérins centraux V1, V2, V'1, V'2.

Comme habituellement, dans chaque configuration, les cylindres peuvent être démontés et remplacés par déplacement parallèlement à leur axe, en roulant sur des rails amovibles ou éclipsables.

Ces rails peuvent être constitués, par exemple, de profilés 7 montés coulissants sur des rainures 52 parallèles aux axes des cylindres et ménagés de chaque côté du plan de serrage, sur les parties massives 5 des deux blocs hydrauliques B1, B2.

Comme le montre la figure 15, ces rainures peuvent être ménagées sur quatre niveaux, de part et d'autre de chaque pièce en saillie 6, 6', pour permettre le montage de quatre paires de rails, respectivement supérieurs 71, 72 et inférieurs 71', 72'.

Comme on l'a déjà indiqué, les organes d'appui des parties extrêmes 2, 20, 30, de chaque type d'empoise E1, E2, E3 portent des galets G écartés axialement.

A titre d'exemple, la figure 5 montre les cylindres en position de démontage, pour la configuration sexto. Les deux cylindres supérieurs, respectivement de travail C2 et intermédiaire C1 peuvent être soulevés par leurs vérins de cambrage positifs, un peu au-dessus des niveaux des rails pour permettre la mise en place de ceux-ci à l'intérieur de la cage, par coulissement axial sur les rainures 52. On peut ensuite abaisser les cylindres de façon que leurs galets G reposent sur les rails 71, 72.

Comme le montre la figure 3, en position de laminage, les galets montés aux extrémités des organes d'appui des empoises E'2, E'1 des deux cylindres inférieurs, respectivement de travail C'2 et intermédiaire C'1, se trouvent, de toute façon, au-dessus du niveau des rails inférieurs 72' 71' qui peuvent donc être mis en place, par coulissement axial, pour le démontage des cylindres. Si l'on abaisse le cylindre de soutien inférieur S' grâce à un moyen de calage non représenté, les deux cylindres C'1, C'2 descendent avec lui et leurs galets viennent reposer sur les rails respectifs 72', 71' pour permettre le démontage et le remontage des cylindres par déplacement axial.

Les profilés 7 constituant les rails pourraient aussi être munis de parties de support éclipsables pour permettre les réglages des niveaux des empoises, en cours de laminage.

Les dispositions qui viennent d'être décrites permettent donc de changer facilement et rapidement la configuration d'un laminoir pour passer, selon la nature du produit à laminer, d'une configuration quarto à une configuration sexto ou Z.High et inversement, en utilisant seulement trois types de cylindres ayant, respectivement, un grand, un moyen et un petit diamètre et en conservant tous les organes essentiels du laminoir, c'est-à-dire la cage A, les moyens de serrage D, et les blocs hydrauliques B1, B2 portant les vérins de réglage des niveaux des cylindres. Comme on l'a indiqué, du fait que l'on utilise les mêmes blocs hydrauliques dans les trois configurations, la hauteur de ces derniers peut être limitée, le guidage étant assuré par de simple jambages rapportés B3 qui peuvent être fixés de façon amovible sur les empoises des cylindres de soutien S, S'.

La hauteur H de la fenêtre A3 doit, cependant, correspondre à la hauteur totale des empoises dans la configuration sexto et c'est pourquoi il est avantageux, dans les configurations quarto et Z.High représentées respectivement sur les vues (a) et (c) de la figure 1, de disposer, aux extrémités de chaque fenêtre A3, deux pièces massives M, M' formant des cales d'épaisseur interposées, d'une part entre les moyens de serrage D et les empoises S1 du cylindre de soutien supérieur et d'autre part entre la partie inférieure de chaque fenêtre A3 et les moyens de calage non représentés sur lesquels prennent appui les empoises de soutien inférieures S'1. On évite ainsi d'augmenter la course des vérins de serrage D.

Mais l'invention ne se limite pas aux détails du mode de réalisation qui vient d'être décrit à titre d'exemple préférentiel et couvre au contraire les variantes ou les moyens équivalents assurant les mêmes fonctions et restant dans l'étendue de la protection revendiquée.

Par exemple, dans le mode de réalisation qui vient d'être décrit, le cambrage positif et négatif des cylindres est assuré par des paires de vérins opposés à simple effet agissant, respectivement, vers le plan de laminage et du côté opposé à celui-ci. En effet, de tels vérins viennent simplement s'appliquer sur les organes d'appui des empoises et libèrent celles-ci lorsqu'ils sont rétractés. Il serait, cependant, possible d'utiliser des vérins à double effet ayant une tige fixée de façon amovible sur l'organe d'appui de l'empoise et permettant, ainsi, d'assurer le cambrage négatif et positif du cylindre correspondant.

D'autre part, dans les dispositions décrites précédemment, les organes d'appui des empoises, parfois appelés « oreilles » s'étendent en saillie par rapport aux faces de glissement ménagées sur chaque côté de l'empoise. L'invention pourrait, cependant, s'adapter à d'autres dispositions connues. Par exemple, les efforts de cambrages pourraient être appliqués, de chaque côté de l'empoise, sur une pièce intermédiaire s'engageant dans une rainure ménagée dans la face de glissement correspondante, cette rainure étant décalée par rapport à l'axe de l'empoise de façon à permettre deux positions de celle-ci, par simple retournement.

Par ailleurs, l'invention ne s'applique par nécessairement à une installation neuve mais présente, au contraire, de grands avantages pour la modernisation d'une installation existante.

Dans le cas d'une installation neuve, comme on l'a décrit précédemment, on choisira trois types de cylindres ayant respectivement un grand, un moyen et un petit diamètre et permettant de traiter une très large gamme de produits, les dimensions de la cage étant déterminées en fonction de la configuration sexto qui présente l'encombrement maximal.

Mais l'invention permet également, dans le cadre d'une modernisation, d'étendre la gamme de produits que l'on peut traiter dans un laminoir existant en conservant la même cage, celle-ci étant simplement adaptée, par exemple pour y placer des blocs hydrauliques de cambrage. Par exemple, une cage quarto existante ayant une hauteur de fenêtre trop faible pour une configuration sexto classique, pourrait être modernisée, grâce à l'invention, en permettant de passer d'une configuration quarto à une configuration Z.High ou inversement, la gamme de produits laminables étant ainsi étendue.

Par ailleurs, on préfère, habituellement, utiliser des cages symétriques par rapport au plan de laminage mais, dans certains cas, les dispositions qui viennent d'être décrites, permettraient de réaliser des montages dissymétriques.

En effet, du fait que l'on peut conserver les mêmes blocs hydrauliques dans toutes les configurations, il serait possible, par exemple, de réaliser un montage quarto avec un cylindre de travail d'assez grand diamètre sur un côté du plan de laminage et un montage Z.High avec un cylindre de travail de plus petit diamètre, de l'autre côté du plan de laminage.

L'invention donne donc de nombreuses possibilités permettant de répondre de façon très souple à un changement des caractéristiques des produits à laminer.

D'autre part, la construction modulaire qui a été décrite présente l'avantage d'utiliser seulement trois types d'empoises pour toutes les configurations, du fait que chaque empoise est munie, de part et d'autre du plan de serrage, d'organes d'appui ayant des profils inversés et peut être utilisée d'un côté ou de l'autre du plan de laminage.

Il serait possible, cependant, de réaliser des empoises ayant les mêmes organes d'appui de part et d'autre du plan de serrage, mais avec des profils en créneau inversés au-dessus et en-dessous du plan de laminage. Par exemple, une empoise supérieure pourrait avoir, de chaque côté, une partie d'appui unique placée entre deux évidements, l'empoise inférieure ayant, à l'inverse, des organes d'appui comportant, de chaque côté deux parties d'appui encadrant un évidement unique. Une telle disposition permettrait encore de réaliser des blocs hydrauliques de hauteur réduite ayant un profil en C avec deux pièces en saillie de support de vérins de cambrage agissant sur des organes d'appui placés sensiblement au niveau du plan de laminage en traversant celui-ci dans le sens de cambrage positif.

Les signes de référence insérés après les caractéristiques techniques mentionnées dans les revendications, ont pour seul but de faciliter la compréhension de ces dernières et n'en limitent aucunement la portée.

## Revendications

1. Procédé de changement de configuration d'un laminoir comprenant :
- une cage de maintien (A) ayant deux colonnes écartées munies chacune d'une fenêtre (A3) ayant deux côtés opposés (A1, A2),
- un ensemble de cylindres superposés à axes sensiblement parallèles, comportant au moins deux cylindres de travail, respectivement supérieur (C1) et inférieur (C'1), placés de part et d'autre d'un plan de laminage (P1) sensiblement horizontal d'un produit à laminer et deux cylindres de soutien (S), respectivement supérieur et inférieur,
- chaque cylindre (C1, C'1) ayant deux extrémités montées rotatives, chacune, sur un palier porté par une empoise (E) montée coulissante, parallèlement à un plan de serrage (P2), le long de faces de glissement coopérant avec des faces de guidage correspondantes ménagées sur les deux côtés de la fenêtre (A3) correspondante de la cage,
- des moyens (D) d'application d'un effort de serrage entre les empoises (S1, S'1) des cylindres de soutien (S, S'),
- des moyens d'application d'efforts verticaux de cambrage comprenant, de chaque côté du plan de serrage (P2), deux ensembles (B, V) de vérins hydrauliques de cambrage, au moins des deux cylindres de travail respectivement supérieur (C1) et inférieur (C'1),
- lesdits vérins de cambrage (V, V') coopérant avec des organes d'appui ménagés sur les côtés des empoises (E) desdits cylindres, de part et d'autre du plan de serrage (P2),
procédé dans lequel on fait passer le laminoir d'une configuration quarto à une configuration sexto et inversement, en remplaçant chaque cylindre de travail (C₁, C'₁) de la configuration quarto par un cylindre de travail de plus petit diamètre C₂, C'₂ et un cylindre intermédiaire, en conservant la même cage (A), les mêmes moyens (D, B, V) d'application d'efforts de serrage et de cambrage et le même type de cylindres de soutien (S, S')
**caractérisé par le fait que** l'on réalise trois types de cylindres de travail (C1, C'1) (C2, C'2) (C3, C'3) ayant, à une plage d'usure près, trois diamètres différents, respectivement un grand, un moyen et un plus petit diamètre, les cylindres de chaque type étant équipés à l'avance de leurs empoises, et que, en conservant la même cage (A), les mêmes moyens (D, B, V) d'application des efforts de serrage et de cambrage et le même type de cylindres de soutien (S, S'), et en changeant la disposition des cylindres interposés entre les cylindres de soutien, on donne au laminoir l'une ou l'autre d'au moins trois configurations, respectivement, au moins une configuration quarto dans laquelle les cylindres de grand (C1) ou de moyen (C2) diamètre sont utilisés comme cylindres de travail, une configuration sexto dans laquelle les cylindres de moyen diamètre (C2) sont utilisés comme cylindres de travail et les cylindres de grand diamètre (C1) sont utilisés comme cylindres intermédiaires, entre chaque cylindre de travail de moyen diamètre (C2) et un cylindre de soutien (S), et une configuration sexto de type Z.High, dans laquelle les cylindres de petit diamètre (C3) sont utilisés comme cylindres de travail et les cylindres de plus grand diamètre (C1) ou de moyen diamètre (C2) sont utilisés comme cylindres intermédiaires entre chaque cylindre de travail de petit diamètre (C3) et un cylindre de soutien (S).

2. Procédé selon la revendication 1, **caractérisé par le fait que** le cambrage des cylindres de travail est réalisé, dans le sens positif d'écartement des empoises et dans le sens négatif de rapprochement, en utilisant, de part et d'autre du plan de laminage (P1) et de chaque côté du plan de serrage (P2), au moins deux paires de vérins à simple effet (V1, V'1) (V'1a, V'1b) agissant sur les cylindres de travail de grand diamètre (C1,C'1) dans la configuration quarto, sur les cylindres de travail de moyen diamètre (C2, C'2) dans la configuration sexto et sur les cylindres de travail de petit diamètre (C3, C'3) dans la configuration Z.High.

3. Procédé selon l'une des revendications 1 et 2, **caractérisé par le fait que** l'on utilise, de part et d'autre du plan de laminage (P1) et de chaque côté du plan de serrage (P2), au moins une paire de vérins à simple, effet (V3, V'3) agissant dans le sens positif sur les cylindres de travail de grand diamètre (C1, C'1) dans la configuration quarto, sur les mêmes cylindres de grand diamètre (C1, C'1) servant de cylindres intermédiaires, dans la configuration sexto et sur les cylindres de moyen diamètre (C2, C'2) dans la configuration Z.High.

4. Procédé selon l'une des revendications 1 à 3, dans lequel, pour chaque type de cylindres, on dispose de plusieurs paires de cylindres, respectivement de soutien ou de travail, ayant des diamètres légèrement différents, **caractérisé par le fait que**, pour une configuration quarto, on met en place dans la cage une paire de cylindres de soutien (S, S') ayant un diamètre un peu plus élevé que celui des cylindres de soutien utilisés pour une configuration sexto ou Z-High.

5. Laminoir comprenant :
- une cage de maintien (A) ayant deux colonnes écartées munies chacune d'une fenêtre (A3) ayant deux côtés opposés (A1, A2),
- un ensemble de cylindres superposés à axes sensiblement parallèles, comportant au moins deux cylindres de travail, respectivement supérieur et inférieur, placés de part et d'autre d'un plan de laminage (P1) sensiblement horizontal d'un produit à laminer et deux cylindres de soutien, respectivement supérieur (S) et inférieur (S'),
- chaque cylindre ayant deux extrémités montées rotatives, chacune, sur un palier porté par une empoise (E) montée coulissante, parallèlement à un plan de serrage (P2), le long de faces de glissement coopérant avec des faces de guidage correspondantes ménagées sur les deux côtés de la fenêtre (A3) correspondante de la cage,
- des moyens (D) d'application d'un effort de serrage entre les empoises (S1, S'1) des cylindres de soutien (S, S'),
- des moyens (B, V) d'application d'efforts verticaux de cambrage comprenant, de chaque côté du plan de serrage (P2), deux ensembles (V, V') de vérins hydrauliques de cambrage, au moins des deux cylindres de travail, respectivement supérieur et inférieur,
- lesdits vérins de cambrage (V, V') coopérant avec des organes d'appui ménagés sur les côtés de chaque empoise, de part et d'autre du plan de serrage (P2),
**caractérisé par le fait qu'**il est équipé d'au moins trois paires de cylindres interchangeables ayant au moins trois diamètres différents, respectivement un grand, un moyen et un petit diamètre et utilisables comme cylindres de travail à l'intérieur d'une même cage, dans au moins trois configurations du laminoir, respectivement au moins une configuration quarto dans laquelle les cylindres de grand (C1, C'1) ou de moyen diamètre (C2, C'2) sont utilisés comme cylindre de travail, une configuration sexto dans laquelle les cylindres de moyen diamètre sont utilisés comme cylindres de travail et les cylindres de grand diamètre (C1, C'1) sont utilisés comme cylindres intermédiaires, entre chaque cylindre de travail de moyen diamètre (C2, C'2) et un cylindre de soutien (S, S'), et une configuration sexto de type Z.High, dans laquelle les cylindres de petit diamètre (C3, C'3) sont utilisés comme cylindres de travail associés à des moyens d'appui latéraux et les cylindres de plus grand diamètre (C1, C'1) ou de moyen diamètre (C2, C'2) sont utilisés comme cylindres intermédiaires entre chaque cylindre de travail de petit diamètre (C3, C'3) et un cylindre de soutien (S, S').

6. Laminoir selon la revendication 5, **caractérisé par le fait que**, pour le changement de configuration, les cylindres restent équipés de leurs empoises (E) et que les organes d'appui (1.1, 12), des empoises (E1, E'1), au moins des cylindres de plus grand diamètre (C1, C'1)), sont décalés en hauteur par rapport à l'axe de rotation (x'x) du cylindre, de façon que, après déplacement en hauteur d'un cylindre de plus grand diamètre (C1) et retournement de 180° de ses empoises (E1) autour de l'axe, les organes d'appui (11, 12) de celles-ci se trouvent sensiblement au même niveau par rapport au plan de laminage (P1), respectivement dans la configuration quarto et dans la configuration sexto, et que les mêmes vérins de cambrage (V1, V2) agissent, au moins dans le sens positif sur lesdites empoises (E1) placées, respectivement, en position de travail dans la configuration quarto et, après retournement, en position intermédiaire dans la configuration sexto.

7. Laminoir selon l'une des revendications 5 et 6 **caractérisé par le fait que**, de chaque côté du plan de serrage (P2), les vérins de cambrage, respectivement supérieurs (V) et inférieurs (V'); sont logés de part et d'autre du plan de laminage (P1), dans deux pièces en saillie, respectivement supérieure (6) et inférieure (6'), ménagées sur un bloc hydraulique (B1, B2) fixé sur chaque côté de la fenêtre correspondante (A3) de la cage.

8. Laminoir selon la revendication 7, **caractérisé par le fait que** chaque pièce en saillie (6, 6') d'un bloc hydraulique (B1, B2), s'étend, vers l'intérieur de la fenêtre (A3), jusqu'à une face de guidage (61) parallèle au plan de serrage et coopérant, dans les configuration quarto et sexto, avec une face de glissement (15) de l'empoise correspondante (E1, E2) d'un cylindre de travail (C1; C2).

9. Laminoir selon la revendication 8, **caractérisé par le fait que**, dans la configuration sexto, les faces de glissement (15) des empoises de plus grand diamètre (E1, E'1) servant d'empoises intermédiaires, coopèrent avec des faces de guidage (f) ménagées sur des pièces de support (B3) montées de façon amovible à l'intérieur de la fenêtre (A3) correspondante de la cage (A), respectivement, au-dessus et en dessous des deux pièces en saillie (6, 6') du bloc hydraulique (B1, B2).

10. Laminoir selon la revendication 9, **caractérisé par le fait que** les pièces de support (B3, B'3) des faces de guidage (f) des empoises intermédiaires (E1, E'1), dans la configuration sexto, sont des jambages fixés de façon amovible sur les empoises (S1, S'1) des deux cylindres de soutien (S, S').

11. Laminoir selon la revendication 7, **caractérisé par le fait que**, de chaque côté du plan de serrage (P2), les deux pièces en saillie, respectivement supérieure (6) et inférieure (6'), ménagées, de part et d'autre du plan de laminage (P1) sur le bloc hydraulique (B1, B2) correspondant, s'étendent chacune, vers l'intérieur de la fenêtre (A3), jusqu'à une face de guidage (61, 61') parallèle au plan de serrage et coopèrent, dans la configuration Z.High, avec deux faces de glissement superposées, respectivement (35) d'une empoise de travail (E3, E'3) et (150) d'une empoise intermédiaire (E2, E'2).

12. Laminoir selon l'une des revendications 7 à 11, **caractérisé par le fait que** les organes d'appui (11,12), (110, 120) des empoises des cylindres de travail, respectivement supérieur (C1), (C2) et inférieur (C'1), (C'2), sont placés sensiblement au niveau du plan de laminage P1, entre les pièces en saillie, respectivement supérieure (6) et inférieure (6') des deux blocs hydrauliques (B1, B2).

13. Laminoir selon l'une des revendications 7 à 11, dans lequel chaque empoise (E1) est munie, de chaque côté du plan de serrage (P2), d'au moins un organe d'appui (11, 12) s'étendant en saillie par rapport à la face de glissement correspondante (15) de l'empoise (E1), de façon à coopérer avec les vérins de cambrage (V1, V2), **caractérisé par le fait que**, dans chaque configuration, les organes d'appui (11, 12), (11', 12') des empoises (E1, E'1) des deux cylindres de travail (C1, C'1) sont placés sensiblement au niveau (H1) du plan de laminage (P1), entre les pièces en saillie (6, 6') de chaque bloc hydraulique (B1, B2), et que chaque organe d'appui (11) d'une première empoise de travail (E1) placée sur un premier côté du plan de laminage (P1) est muni d'au moins un évidement (13a) de passage de la tige d'au moins un vérin de cambrage (V1a) placé sur ledit premier côté et traversant le plan de laminage (P1) pour prendre appui, ' dans le sens positif, sur un organe d'appui (11') correspondant de la seconde empoise de travail (E'1) placée sur le second côté du plan de laminage (P1), qui est muni d'au moins un évidement (13') de passage de la tige d'au moins un vérin (V'1) de cambrage placé sur ledit second côté et traversant le plan de laminage (P1) pour prendre appui, dans le sens positif, sur l'organe d'appui (11) de la première empoise de travail (E1).

14. Laminoir selon la revendication .14, **caractérisé par le fait que**, de chaque côté du plan de serrage (P2), chaque pièce en saillie (6, 6') d'un bloc hydraulique (B1), (B2) porte deux groupes de vérins à simple effet, respectivement (V1, V'1), (V2, V'2) agissant vers le plan de laminage (P1) et (V3, V'3), (V4, V'4) agissant du côté opposé à celui-ci, en prenant appui sur ladite pièce en saillie (6, 6'), et que les organes d'appui correspondants des empoises. (E1, E'1) sont placés sur trois niveaux qui restent sensiblement les mêmes dans toutes les configurations, respectivement un niveau central (H1) d'appui des empoises de travail, correspondant sensiblement au plan de laminage, et deux niveaux, respectivement supérieur (H2) et inférieur (H'2), d'appui des empoises intermédiaires, placés respectivement au-dessus et en dessous des pièces en saillie (6, 6') des blocs hydrauliques (B1, B2)..

15. Laminoir selon l'une des revendications 5 à 14, **caractérisé par le fait que** les ensembles de vérins de cambrage, respectivement supérieurs (V) et inférieurs (V') sont centrés sensiblement dans deux plans (Q1, Q2) parallèles au plan de serrage (P2) et écartés symétriquement de part et d'autre de celui-ci.

16. Laminoir selon l'une des revendications 14 et 15, **caractérisé par le fait que**, de chaque côté du plan de serrage (P2) et de part et d'autre du plan de laminage (P1), chaque pièce en saillie (6) d'un bloc hydraulique (B1) porte au moins un vérin central (V1) agissant dans la direction du plan de laminage (P1) et deux vérins latéraux (V3a, V3b) agissant dans la direction opposée au plan de laminage (P1).

17. Laminoir selon la revendication 16, **caractérisé par le fait que**, dans la configuration quarto, les vérins latéraux (V3a, V3b) (V'3a, V'3b) agissent, dans le sens positif, sur les empoises (E1) (E'1) des cylindres de travail, respectivement supérieur (C1) et inférieur C'1).

18. Laminoir selon l'une des revendications 5 à 17, **caractérisé par le fait que** chaque empoise (E1), (E2) d'un cylindre de grand diamètre (C1) ou moyen diamètre (C2), est constituée de trois parties accolées, respectivement une partie centrale (1) de support d'un palier de centrage du cylindre (C1), (C2) correspondant et deux parties extrêmes (2a, 2b) portant, chacune, deux organes d'appui (11a, 12a), (11b, 12b) s'étendant de part et d'autre du plan de serrage (P2) et fixées sur deux côtés latéraux, perpendiculaires à l'axe, de la partie centrale (1), d'une façon amovible permettant, d'une part, de solidariser la partie centrale (1) avec les deux parties extrêmes (2a, 2b) pour la transmission des efforts de cambrage et, d'autre part, de retourner les parties extrêmes (2a, 2b) par rapport à la partie centrale (1), après désolidarisation des trois parties.

19. Laminoir selon la revendication 18, **caractérisé par le fait que** la partie centrale (1) de chaque empoise (E1) est munie, de chaque côté du plan de serrage (P2), d'un organe d'appui (11) (12) pour au moins un premier vérin central de cambrage (V1) placé sur un premier côté du plan de laminage (P1), ledit organe d'appui (11) (12) comportant au moins un évidement (13) pour le passage de la tige d'au moins un second vérin central de cambrage (V'1) placé de l'autre côté du plan de laminage (P1).

20. Laminoir selon la revendication 19, **caractérisé par le fait que** chaque bloc hydraulique de cambrage (B1) placé sur un côté du plan de serrage (P2) comporte un groupe central de vérins comportant au moins deux paires de vérins opposés agissant respectivement sur les organes d'appui (11, 11') des parties centrales (1, 1') des deux empoises de travail (E1, E'1) placées de part et d'autre du plan de laminage (P1), chaque paire comprenant deux vérins opposés agissant respectivement dans le sens positif (V'1, V1a) et dans le sens négatif (V1, V'1a) sur un organe d'appui (11, 11') de l'une des empoises (E1, E'1), chaque vérin (V'1) de cambrage positif d'une première empoise (E1) placée sur un premier côté du plan de laminage (P1) prenant appui sur une pièce en saillie (6') du bloc hydraulique placée sur le second côté du plan de laminage (P1) et traversant celui-ci en passant dans un évidement (13') ménagé dans l'organe d'appui correspondant (11') d'une seconde empoise (E'1) placée sur le second côté dudit plan de laminage (P1).

21. Laminoir selon la revendication 20, **caractérisé par le fait que** la partie centrale (1) d'une première empoise de travail (E1) placée sur un premier côté du plan de laminage (P1) comprend, sur un premier côté du plan de serrage (P2), un organe d'appui (11) comportant une partie d'appui unique coopérant avec une paire de vérins de cambrage opposés (V1, V'1) et encadrée par deux évidements (13a, 13b) et, sur le second côté du plan de serrage (P2), un organe d'appui comportant deux parties d'appui (12a, 12b) écartées de part et d'autre d'un évidement unique (14) et coopérant chacune avec une paire de vérins opposés, la disposition des organes d'appui et des vérins étant inversée pour la seconde empoise de travail (E'1) placée de l'autre côté du plan de laminage (P1).

22. Laminoir selon l'une des revendications 18 à 21, **caractérisé par le fait que** les vérins latéraux (V3a, V3b), prenant appui sur chaque pièce en saillie (6) d'un bloc hydraulique (B1), (B2) agissent dans le sens positif sur des organes d'appui (21 a, 21 b), (22a, 22b) ménagés respectivement sur les parties extrêmes (2a, 2b) d'une empoise (E1) de plus grand diamètre constituant au moins une empoise intermédiaire dans la configuration sexto ou dans la configuration Z.High.

23. Laminoir selon la revendication 22, **caractérisé par** la fait que les vérins latéraux (V3a, V3b) agissent dans le sens positif sur des organes d'appui (21 a, 21 b) ménagés respectivement sur les parties extrêmes (2a, 2b) d'une empoise de plus grand diamètre (E1) constituant une empoise de travail dans une configuration quarto.

24. Laminoir selon l'une des revendications 18 à 23, **caractérisé par le fait que** les organes d'appui (21a, 21b), (22a, 22b) ménagés sur les parties extrêmes (2a, 2b), respectivement, d'une empoise (E1) d'un cylindre (C1) de grand diamètre (E2) ou d'un cylindre (C2) de moyen diamètre, sont munis de galets (G) de roulement sur des rails (R, 7) parallèles au plan de laminage (P1) et au plan de serrage (P2) pour le démontage et le remontage du cylindre correspondant par déplacement parallèlement à son axe.

25. Laminoir selon l'une des revendications 18 à 24, **caractérisé par le fait que** chaque empoise (E3) d'un cylindre de petit diamètre (C3) utilisé comme cylindre de travail dans la configuration Z.High, est constituée de trois parties accolées, respectivement une partie centrale (3) de support d'un palier de centrage du cylindre (C3) correspondant, munie, de chaque côté du plan de serrage (P2), d'un organe d'appui (31, 32) pour au moins deux vérins opposés de cambrage, respectivement positif (V'1) et négatif (V1), et deux parties extrêmes (4a, 4b) solidaires de la partie centrale (3) et munies chacune, de chaque côté du plan de serrage (P2), d'un organe d'appui (41 a, 41 b), (42a, 42b) portant au moins un galet (G) de roulement sur un rail (R) parallèle au plan de laminage (P1 et au plan de serrage (P2), pour le démontage du cylindre correspondant (C3) par déplacement parallèlement à son axe.

26. Laminoir selon l'une des revendications 24 et 25, **caractérisé par le fait que** la cage (A) est équipée de rails de démontage (R) placés sur trois niveaux, respectivement un niveau central (H1) correspondant sensiblement à celui du plan de laminage (P1), comportant deux rails superposés (72, 72') de roulement des empoises des cylindres de travail, respectivement supérieur et inférieur, et deux niveaux, respectivement supérieur (H2) et inférieur (H'2), comportant chacun un rail (71, 71') de roulement des empoises des cylindres intermédiaires, respectivement supérieur (C1) et inférieur (C'1).

27. Laminoir selon l'une des revendications 7 à 26, **caractérisé par le fait que** au moins une partie (63, 64) de chaque pièce en saillie, respectivement supérieure (6) et inférieure (6'), portant un ensemble de vérins de cambrage, est montée coulissante, parallèlement au plan de laminage (P1) et au plan de serrage (P2), sur le bloc hydraulique (B1, B2) correspondant et que le laminoir comporte des moyens de commande du coulissement axial simultané, avec les vérins de cambrage et un cylindre correspondant, des parties mobiles (63, 64) des pièces en saillie (6) placées respectivement de part et d'autre du plan de serrage (P2) et d'un même côté du plan de laminage.

28. Laminoir selon la revendication 27, **caractérisé par le fait qu'**il comporte des moyens de commande du coulissement de chaque paire de pièces en saillie (6) placées respectivement de part et d'autre du plan de serrage (P2) et du même côté du plan de laminage (P1), avec un cylindre intermédiaire de grand diamètre (C1) dans la configuration sexto et avec un cylindre intermédiaire de moyen diamètre (C2) dans la configuration Z.High.

29. Laminoir selon l'une des revendications 27 et 28, **caractérisé par le fait que**, de chaque côté du plan de serrage (P2), chaque pièce en saillie, respectivement supérieure (6) ou inférieure (6'), d'un bloc hydraulique (B1, B2) comporte une partie centrale fixe (62) par rapport à la cage (A) et deux partie latérales mobiles (63, 64) placées de part et d'autre de la partie centrale (62) et montées coulissantes axialement sur le bloc hydraulique (B1, B2), que chaque ensemble de vérins de cambrage, respectivement supérieur (V) ou inférieur (V'), comporte au moins un vérin central (V1) prenant appui sur la partie centrale fixe (62) de la pièce en saillie et agissant vers le plan de laminage, et au moins deux vérins latéraux (V3a, V3b) prenant appui respectivement sur les deux parties latérales mobiles (63, 64) de la pièce en saillie (6) et agissant du côté opposé au plan de laminage (P1), et que chaque empoise comprend une partie centrale (1) munie, sur chaque côté, d'un organe d'appui (11) pour au moins un vérin central (V1), et deux parties extrêmes (2a, 2b) accolées de part et d'autre de la partie centrale (1) et munies chacune, de chaque côté du plan de serrage, d'un organe d'appui (21 a, 22a), (21 b, 22b) pour un vérin latéral (V3a, V3b) monté sur une partie mobile correspondante (63, 64) de la pièce en saillie (6). 29

30. Laminoir selon la revendication 29, **caractérisé par le fait que** les organes d'appui (21 a, 21 b) ménagés sur chaque partie extrême (2a) d'une empoise sont décalés en hauteur par rapport à l'axe (x'x) du cylindre de façon à déterminer, par rotation de la partie extrême (2a) autour dudit axe, deux niveaux des organes d'appui par rapport à l'axe, respectivement un niveau (H1) décalé vers le plan de laminage (P1) pour une empoise de cylindre de travail en configuration quarto et un niveau (H2) décalé du côté opposé au plan de laminage (P1) pour une empoise de cylindre intermédiaire en configuration sexto.

31. Laminoir selon l'une des revendications 5 à 30 **caractérisé par le fait que** l'on utilise, dans une configuration sexto, des cylindres de travail et des cylindres intermédiaires ayant, respectivement, un moyen (C2) et un grand (C3) diamètre adaptés à la hauteur (h) des fenêtres (A3) des deux colonnes (A) de la cage et que l'on interpose des cales d'épaisseur (M, M') entre chaque extrémité de la fenêtre (A3) et l'empoise correspondante (S1, S'1) d'un cylindre de soutien (S, S'), de façon à réduire la hauteur des fenêtres (A3) pour les configurations quarto et Z.High.

32. Laminoir selon l'une des revendications 5 à 31 **caractérisé par le fait que** les moyens (V, V') d'application des efforts de cambrage sont disposés dans des blocs hydrauliques (B1, B2) qui, dans toutes les configurations, ont une hauteur ne dépassant pas sensiblement la somme des diamètres des deux cylindres de plus grand diamètre (C1, C'1) utilisés comme cylindres de travail dans la configuration quarto.

## Claims

1. A method for changing the configuration of a rolling mill including:
- a holding stand (A) having two spaced apart standards each fitted with a window (A3) having two opposite sides (A1, A2),
- a set of superimposed cylinders with substantially parallel axes, containing at least two working rolls, respectively upper (C1) and lower (C'1), placed on both sides of a rolling plane (P1) substantially horizontal of a product to be rolled and two back-up rolls (S), respectively upper and lower,
- each roll (C1, C'1) having two ends set up rotary, each, on a bearing carried by a chock (E) set up slidingly, parallel to a clamping plane (P2), along sliding faces cooperating with corresponding guiding faces arranged on both sides of the corresponding window (A3) of the stand,
- means (D) for applying a clamping load between the chocks (S1, S'1) of the back-up rolls (S, S'),
- means for applying vertical cambering loads including, on both sides of the clamping plane (P2), two sets (B, V) of hydraulic cambering cylinders at least of both working rolls respectively upper (C1) and lower (C'1),
- said cambering cylinders (V, V') cooperating with resting members arranged on the sides of the chocks (E) of said rolls, on both sides of the clamping plane (P2), method in which the rolling mill is changed from a quarto configuration to a sexto configuration and conversely by replacing each working roll (C1, C'1) of the quarto configuration by a smaller diameter working toll (C2, C'2) and an intermediate roll while having the same stand (A), the same means (D, B,V) for applying the clamping and cambering loads and the same type of back-up rolls (S,S')
**characterised in that** three types of working rolls (C1, C'1) (C2, C'2) (C3, C'3) are made having at near a wearing range, three different diameters, respectively a great, an average and a small diameter, the rolls of each kind being provided previously with the chocks thereof and that, while keeping the same stand (A), the same means (D, B, V) for applying the clamping and cambering loads and the same type of back-up rolls (S, S'), and by changing the disposition of the rolls interposed between the back-up rolls, the rolling mill is given one or other of at least three configurations, respectively, at least one quarto configuration wherein the rolls with great (C1) or average (C2) diameter are used as working rolls, a sexto configuration wherein the rolls with average diameter (C2) are used as working rolls and the rolls with great diameter (C1) are used as intermediate rolls, between each working roll with average diameter (C2) and a back-up roll (5), and a Z.High-type sexto configuration, wherein the rolls with small diameter (C3) are used as working rolls and the rolls with great diameter (C1) or with average diameter (C2) are used as intermediate rolls between each working roll with small diameter (C3) and a back-up roll (S).

2. A method according to claim 1, **characterised in that** the cambering of the working rolls is performed, in the positive spacing-apart direction of the chocks and in the negative bringing-closer direction, by using, on both sides of the rolling plane (P1) and on both sides of the clamping plane (P2), at least two pairs of single-effect cylinders (V1, V'1) (V'1a, V'1b) acting on the working rolls with great diameter (C1,C'1) in the quarto configuration, on the working rolls with average diameter (C2, C'2) in the sexto configuration and on the working rolls with small diameter (C3, C'3) in the Z. High configuration.

3. A method according to one of the claims 1 and 2, **characterised in that**, on both sides of the rolling plane (P1) and on both sides of the clamping plane (P2), at least one pair of single-effect cylinders (V3, V'3) is used acting in the positive direction on the working rolls with great diameter (C1, C'1) in the quarto configuration, on the same rolls with great diameter (C1, C'1) serving as intermediate rolls in the sexto configuration and on the rolls with average diameter (C2, C'2) in the Z.High configuration.

4. A method according to one of claims 1 to 3, wherein, for each type of rolls, several pairs of rolls, respectively back-up or working rolls, are available, having slightly different diameters, **characterised in that**, for a quarto configuration, a pair of back-up rolls (S, S') is placed in the stand, having a diameter slightly greater than that of the back-up rolls used for a sexto or Z-High configuration.

5. A rolling mill including:
- a holding stand (A) having two spaced apart standards each fitted with a window (A3) having two opposite sides (A1, A2),
- a set of superimposed cylinders with substantially parallel axes, containing at least two working rolls, respectively upper and lower, placed on both sides of a rolling plane (P1) substantially horizontal of a product to be rolled and two back-up rolls, respectively upper (S) and lower (S'),
- each roll having two ends set up rotary, each, on a bearing carried by a chock (E) set up slidingly, parallel to a clamping plane (P2), along sliding faces cooperating with corresponding guiding faces arranged on both sides of the corresponding window (A3) of the stand,
- means (D) for applying a clamping load between the chocks (S1, S'1) of the back-up rolls (S, S'),
- means (B, V) for applying vertical cambering loads including, on both sides of the clamping plane (P2), two sets (V, V') of hydraulic cambering cylinders, at least of both working rolls, respectively upper and lower,
- said cambering cylinders (V, V') cooperating with resting members arranged on the sides of each chock, on both sides of the clamping plane (P2),
**characterised in that** it is fitted with at least three pairs of interchangeable rolls having at least three different diameters, respectively a great, an average and a small diameter and usable as working rolls inside the same stand, in at least three configurations of the rolling mill, respectively at least one quarto configuration wherein the rolls with great diameter (C1, C'1) or average diameter (C2, C'2) are used as a working roll, a sexto configuration wherein the rolls with average diameter are used as working rolls and the rolls with great diameter (C1, C'1) are used as intermediate rolls, between each working roll with average diameter (C2, C'2) and a back-up roll (S, S'), and a Z.High-type sexto configuration, wherein the rolls with small diameter (C3, C'3) are used as working rolls associated with lateral resting means and the rolls with great diameter (C1, C'1) or with average diameter (C2, C'2) are used as intermediate rolls between each working roll with small diameter (C3, C'3) and a back-up roll (S, S').

6. A rolling mill according to claim 5, **characterised in that**, for changing the configuration, the rolls remain fitted with their chocks (E) and that the resting members (11, 12) of the chocks (E1, E'1), at least of the rolls with great diameter (C1, C'1), are offset vertically with respect to the rotational axis (x'x) of the roll, so that, after vertical displacement of a roll with great diameter (C1) and inversing its chocks (E1) by 180° around the axis thereof, the resting members (11, 12) thereof are situated substantially at the same level with respect to the rolling plane (P1), respectively in the quarto configuration and in the sexto configuration, and that the same cambering cylinders (V1, V2) act, at least in the positive direction on said chocks (E1) placed, respectively, in working position in the quarto configuration and, after rotation, in intermediate position in the sexto configuration.

7. A rolling mill according to one of claims 5 and 6, **characterised in that**, on both sides of the clamping plane (P2), the cambering cylinders, respectively upper (V) and lower (V'), are housed on both sides of the rolling plane (P1), in two protruding parts, respectively upper (6) and lower (6') parts, arranged on a hydraulic block (B1, B2) attached to each side of the corresponding window (A3) of the stand.

8. A rolling mill according to claim 7, **characterised in that** each protruding part (6, 6') of a hydraulic block (B1, B2), extends, towards the inside of the window (A3), up to a guiding face (61) parallel to the clamping plane and cooperating, in the quarto and sexto configuration, with a sliding face (15) of the corresponding chock (E1, E2) of a working roll (C1, C2).

9. A rolling mill according to claim 8, **characterised in that**, in the sexto configuration, the sliding faces (15) of the chocks with great diameter (E1, E'1) serving as intermediate chocks, co-operate with guiding faces (f) arranged on supporting parts (B3) set up removably inside the corresponding window (A3) of the stand (A), respectively, above and below both protruding parts (6, 6') of the hydraulic block (B1, B2).

10. A rolling mill according to claim 9, **characterised in that** the supporting parts (B3, B'3) of the guiding faces (f) of the intermediate chocks (E1, E'1), in the sexto configuration, are legs fixed removably to the chocks (S1, S'1) of both back-up rolls (S, S').

11. A rolling mill according to claim 7, **characterised in that**, on both sides of the clamping plane (P2), both protruding parts, respectively upper (6) and lower (6') parts, arranged, on both sides of the rolling plane (P1) on the corresponding hydraulic block (B1, B2), extend each, towards the inside of the window (A3), up to a guiding face (61, 61') parallel to the clamping plane and co-operate, in the Z High configuration, with two superimposed sliding faces, respectively (35) of a working chock (E3, E'3) and (150) of an intermediate chock (E2, E'2).

12. A rolling mill according to one of claims 7 to 11, **characterised in that** the resting members (11,12), (110, 120) of the chocks of the working rolls, respectively upper (C1), (C2) and lower (C'1), (C'2), are placed substantially in the vicinity of the rolling plane P1, between the protruding parts, respectively upper (6) and lower (6') parts of both hydraulic blocks (B1, B2).

13. A rolling mill according to one of claims 7 to 11, wherein each chock (E1) is fitted, on both sides of the clamping plane (P2), with at least one resting member (11, 12) protruding with respect to the corresponding sliding face (15) of the chock (E1), in order to co-operate with the cambering cylinders (V1, V2), **characterised in that**, in each configuration, the resting members (11, 12), (11', 12') of the chocks (E1, E'1) of both working rolls (C1, C'1) are placed substantially in the vicinity (H1) of the rolling plane (P1), between the protruding parts (6, 6') of each hydraulic block (B1, B2), and that each resting member (11) of a first working chock (E1) placed on a first side of the rolling plane (P1) is fitted with at least one recess (13a) for letting through the rod of at least one cambering cylinder (V1a) placed on said first side and running through the rolling plane (P1) for resting, in the positive direction, on a corresponding resting member (11') of the second working chock (E'1) placed on the second side of the rolling plane (P1), which is fitted with at least one recess (13') for letting through the rod of at least one cambering cylinder (V'1) placed on said second side and running through the rolling plane (P1) for resting, in the positive direction, on the resting member (11) of the first working chock (E1).

14. A rolling mill according to claim 13, **characterised in that**, on both sides of the clamping plane (P2), each protruding part (6, 6') of a hydraulic block (B1), (B2) carries two groups of single-effect cylinders, respectively (V1, V'1), (V2, V'2) acting towards the rolling plane (P1) and (V3, V'3), (V4, V'4) acting on the opposite side thereto, while resting on said protruding part (6, 6'), and that the corresponding resting members of the chocks (E1, E'1) are placed on three levels which remain substantially the same in all the configurations, respectively a central resting level (H1) of the working chocks, corresponding substantially to the rolling plane, and two resting levels, respectively upper (H2) and lower (H'2), of the intermediate chocks, placed respectively above and below the protruding parts (6, 6') of the hydraulic blocks (B1, B2).

15. A rolling mill according to one of claims 5 to 14, **characterised in that** the sets of cambering cylinders, respectively upper (V) and lower (V') are centred substantially in two planes (Q1, Q2) parallel to the clamping plane (P2) and spaced apart symmetrically on both sides thereof.

16. A rolling mill according to one of claims 14 and 15, **characterised in that**, on both sides of the clamping plane (P2) and on both sides of the rolling plane (P1), each protruding part (6) of a hydraulic block (B1) carries at least one central cylinder (V1) acting in the direction of the rolling plane (P1) and two lateral cylinders (V3a, V3b) acting in the direction opposite to the rolling plane (P1).

17. A rolling mill according to claim 16, **characterised in that**, in the quarto configuration, the lateral cylinders (V3a, V3b) (V'3a, V'3b) act, in the positive direction, on the chocks (E1) (E'1) of the working rolls, respectively upper (C1) and lower C'1).

18. A rolling mill according to one of claims 5 to 17, **characterised in that** each chock (E1), (E2) of a roll with greater diameter (C1) or average diameter (C2), is formed of three abutting portions, respectively a central portion (1) for supporting a centring bearing of the corresponding roll (C1), (C2) and two end portions (2a, 2b) carrying, each, two resting members (11a, 12a), (11b, 12b) extending on both sides of the clamping plane (P2) and attached to both lateral sides, perpendicular to the axis, of the central portion (1), removably enabling, on the one hand, to interconnect the central portion (1) with both end portions (2a, 2b) for transmitting the cambering loads and, on the other hand, for turning over the end portions (2a, 2b) with respect to the central portion (1), after disconnection of the three portions.

19. A rolling mill according to claim 18, **characterised in that** the central portion (1) of each chock (E1) is fitted, on both sides of the clamping plane (P2), with a resting member (11) (12) for at least one first central cambering cylinder (V1) placed on a first side of the rolling plane (P1), said resting member (11) (12) containing at least one recess (13) for letting through the rod of at least one second central cambering cylinder (V'1) placed on the other side of the rolling plane (P1).

20. A rolling mill according to claim 19, **characterised in that** each hydraulic cambering block (B1) placed on one side of the clamping plane (P2) includes a central group of cylinders containing at least two pairs of opposite cylinders acting respectively on the resting members (11, 11') of the central portions (1, 1') of both working chocks (E1, E'1) placed on both sides of the rolling plane (P1), each pair including two opposite cylinders acting respectively in the positive direction (V'1, V1a) and in the negative direction (V1, V'1a) on a resting member (11, 11') of one of the chocks (E1, E'1), each positive cambering cylinder (V'1) of a first chock (E1) placed on a first side of the rolling plane (P1) bearing on a protruding part (6') of the hydraulic block placed on the second side of the rolling plane (P1) and running therethrough while going through a recess (13') provided in the corresponding resting member (11') of a second chock (E'1) placed on the second side of said rolling plane (P1).

21. A rolling mill according to claim 20, **characterised in that** the central portion (1) of a first working chock (E1) placed on a first side of the rolling plane (P1) includes, on a first side of the clamping plane (P2), a resting member (11) containing a single resting portion cooperating with a pair of opposite cambering cylinders (V1, V'1) and sandwiched by two recesses (13a, 13b) and, on the second side of the clamping plane (P2), a resting member containing two resting portions (12a, 12b) spaced apart on both sides of a single recess (14) and cooperating each with a pair of opposite cylinders, the disposition of the resting members and of the cylinders being reversed for the second working chock (E'1) placed on the other side of the rolling plane (P1).

22. A rolling mill according to one of claims 18 to 21, **characterised in that** the lateral cylinders (V3a, V3b), bearing on each protruding part (6) of a hydraulic block (B1), (B2) act in the positive direction on resting members (21a, 21b), (22a, 22b) arranged respectively on the end portions (2a, 2b) of a chock (E1) with great diameter forming at least one intermediate chock in the sexto configuration or in the Z.High configuration.

23. A rolling mill according to claim 22, **characterised in that** the lateral cylinders (V3a, V3b) act in the positive direction on resting members (21a, 21b) arranged respectively on the end portions (2a, 2b) of a chock with great diameter (E1) forming a working chock in a quarto configuration.

24. A rolling mill according to one of claims 18 to 23, **characterised in that** the resting members (21a, 21b), (22a, 22b) arranged on the end portions (2a, 2b), respectively, of a chock (E1) of a roll (C1) with great diameter (E2) or of a roll (C2) with average diameter, are fitted with rollers (G) running on rails (R, 7) parallel to the rolling plane (P1) and to the clamping plane (P2) for disassembly and reassembly of the corresponding roll by a displacement parallel to the axis thereof.

25. A rolling mill according to one of claims 18 to 24, **characterised in that** each chock (E3) of a roll with small diameter (C3) used as a working roll in the Z.High configuration, is formed of three abutting portions, respectively a central portion (3) for supporting a centring bearing of the corresponding roll (C3), fitted, on both sides of the clamping plane (P2), with a resting member (31, 32) for at least two opposite cambering cylinders, respectively positive (V'1) and negative (V1), and two end portions (4a, 4b) interconnected with the central portion (3) and fitted each, on both sides of the clamping plane (P2), with a resting member (41 a, 41b), (42a, 42b) carrying at least one roller (G) running on a rail (R) parallel to the rolling plane (P1) and to the clamping plane (P2), for disassembly of the corresponding roll (C3) by a displacement parallel to the axis thereof.

26. A rolling mill according to one of claims 24 and 25, **characterised in that** the stand (A) is fitted with disassembly rails (R) placed on three levels, respectively a central level (H1) corresponding substantially to that of the rolling plane (P1), containing two superimposed running rails (72, 72') of the chocks of the working rolls, respectively upper and lower, and two levels, respectively upper (H2) and lower (H'2), containing each a running rail (71, 71') of the chocks of the intermediate rolls, respectively upper (C1) and lower (C'1).

27. A rolling mill according to one of claims 7 to 26, **characterised in that** at least one portion (63, 64) of each protruding part, respectively upper (6) and lower (6') parts, carrying a set of cambering cylinders, is set up slidingly, parallel to the rolling plane (P1) and to the clamping plane (P2), on the corresponding hydraulic block (B1, B2) and that the rolling mill includes means for controlling the simultaneous axial sliding motion, with the cambering cylinders and a corresponding roll, of the mobile portions (63, 64) of the protruding parts (6) placed respectively on both sides of the clamping plane (P2) and on a same side of the rolling plane.

28. A rolling mill according to claim 27, **characterised in that** it includes means for controlling the sliding motion of each pair of protruding parts (6) placed respectively on both sides of the clamping plane (P2) and on the same side of the rolling plane (P1), with an intermediate roll with great diameter (C1) in the sexto configuration and with an intermediate roll with average diameter (C2) in the Z.High configuration.

29. A rolling mill according to one of claims 27 and 28, **characterised in that**, on both sides of the clamping plane (P2), each protruding part, respectively upper (6) or lower (6'), of a hydraulic block (B1, B2) includes a fixed central portion (62) with respect to the stand (A) and two mobile lateral portions (63, 64) placed on both sides of the central portion (62) and set up slidingly axially on the hydraulic block (B1, B2), that each set of cambering cylinders, respectively upper (V) or lower (V'), includes at least one central cylinder (V1) bearing on the fixed central portion (62) of the protruding part and acting towards the rolling plane, and at least two lateral cylinders (V3a, V3b) bearing respectively on both lateral mobile portions (63, 64) of the protruding part (6) and acting of the side opposite to the rolling plane (P1), and that each chock comprises a central portion (1) fitted, on each side, with a resting member (11) for at least one central cylinder (V1), and two end portions (2a, 2b) abutting on both sides of the central portion (1) and fitted each, on both sides of the clamping plane, with a resting member (21a, 22a), (21b, 22b) for a lateral cylinder (V3a, V3b) set up on a corresponding mobile portion (63, 64) of the protruding part (6).

30. A rolling mill according to claim 29, **characterised in that** the resting members (21a, 21b) arranged on each end portion (2a) of a chock are offset vertically with respect to the axis (x'x) of the roll in order to determine, by rotation of the end portion (2a) around said axis, two levels of the resting members with respect to the axis, respectively a level (H1) offset towards the rolling plane (P1) for a chock of a working roll in quarto configuration and a level (H2) offset of the side opposite to the rolling plane (P1) for a chock of an intermediate roll in sexto configuration.

31. A rolling mill according to one of claims 5 to 30, **characterised in that**, in a sexto configuration, working rolls and intermediate rolls are used having, respectively, an average (C2) and a great (C3) diameter suited to the height (h) of the windows (A3) of both columns of the stand (A) and that shims (M, M') are interposed between each end of the window (A3) and the corresponding chock (S1, S'1) of a back-up roll (S, S'), in order to reduce the height of the windows (A3) for the quarto and Z.High configurations.

32. A rolling mill according to one of claims 5 to 31, **characterised in that** the means (V, V') for applying the cambering loads are arranged in hydraulic blocks (B1, B2) which, in all the configurations, have a height not exceeding substantially the sum of the diameters of both rolls with great diameter (C1, C'1) used as working rolls in the quarto configuration.

## Patentansprüche

1. Verfahren zum Konfigurationswechsel eines Walzwerks, umfassend:
- ein Haltegerüst (A), das zwei beabstandete Walzenständer hat, die jeweils mit einem Fenster (A3) versehen sind, das zwei entgegengesetzte Seiten (A1, A2) hat,
- eine Einheit übereinanderliegender Walzen mit im Wesentlichen parallelen Achsen, die mindestens zwei Arbeitswalzen aufweisen, jeweils eine obere (C1) und eine untere (C'1), die zu beiden Seiten einer Walzebene (P1) im Wesentlichen horizontal zu einem zu walzenden Produkt angeordnet sind, und zwei Stützwalzen (S), jeweils eine obere und eine untere,
- wobei jeder Zylinder (C1, C'1) zwei Enden aufweist, die jeweils drehend auf einem Lager installiert sind, das von einem Einbaustück (E) getragen wird, das gleitend parallel zu einer Spannebene (P2) entlang von Gleitseiten installiert ist, die mit den entsprechenden Führungsseiten zusammenwirken, die auf den zwei Seiten des entsprechenden Fensters (A3) des Gerüsts eingerichtet sind,
- Mittel (D) zum Anlegen einer Spannkraft zwischen den Einbaustücken (S1, S'1) der Stützwalzen (S, S'),
- Mittel zum Anlegen senkrechter Durchbiegekräfte, die jeweils zu jeder Seite der Spannebene (P2) zwei Einheiten (B, V) hydraulischer Durchbiegezylinder zumindest der zwei Arbeitswalzen, nämlich der oberen (C1) und der unteren (C'1) aufweisen,
- wobei die Durchbiegezylinder (V, V') mit Stützorganen zusammenwirken, die auf den Seiten der Einbaustücke (E) der Walzen zu beiden Seiten der Spannebene (P2) eingerichtet sind,
Verfahren, bei dem man das Walzwerk von einer Quarto-Konfiguration zu einer Sexto-Konfiguration und umgekehrt übergehen lässt, indem man jede Arbeitswalze (C₁, C'₁) der Quarto-Konfiguration durch eine Arbeitswalze mit kleinerem Durchmesser (C₂, C'₂) und eine Zwischenwalze ersetzt und dabei das gleiche Gerüst (A), die gleichen Mittel (D, B, V) zum Anlegen von Spann- und Durchbiegekräften und den gleichen Stüizwalzentyp (S, S') beibehält.
**dadurch gekennzeichnet, dass** man drei Arbeitswalzentypen (C1, C'1) (C2, C'2) (C3, C'3) herstellt, die bis auf einen Abnutzungsbereich drei unterschiedliche Durchmesser, jeweils einen großen, einen mittleren und einen kleineren Durchmesser haben, wobei die Walzen jedes Typs im Voraus mit ihren Einbaustücken ausgestattet sind, und dass durch Beibehalten des gleichen Gerüsts (A), der gleichen Mittel (D, B, V) zum Anlegen von Spann- und Durchbiegekräften und des gleichen Stützwalzentyps (S, S') und durch Wechseln der Anordnung der zwischen den Stützwalzen eingefügten Walzen man dem Walzwerk die eine oder andere von mindestens drei Konfigurationen verleiht, jeweils mindestens eine Quarto-Konfiguration, in der die Walzen mit großem (C1) oder mittlerem (C2) Durchmesser als Arbeitswalzen verwendet werden, eine Sexto-Konfiguration, in der die Walzen mit mittlerem Durchmesser (C2) als Arbeitswalzen und die Walzen mit großem Durchmesser (C1) als Zwischenwalzen zwischen jeder Arbeitswalze mit mittlerem Durchmesser (C2) und einer Stützwalze (S) verwendet werden, und eine Sexto-Konfiguration des Typs Z.High, bei der die Walzen mit kleinem Durchmesser (C3) als Arbeitswalzen verwendet werden und die Walzen mit größerem Durchmesser (C1) oder mit mittlerem Durchmesser (C2) als Zwischenwalzen zwischen jeder Arbeitswalze mit kleinem Durchmesser (C3) und einer Stützwalze (S) verwendet werden.

2. Verfahren nach Anspruch 1, **dadurch gekennzeichnet, dass** das Durchbiegen der Arbeitswalzen in die positive Spreizrichtung der Einbaustücke und in die negative Annäherungsrichtung erfolgt, indem zu beiden Seiten der Walzebene (P1) und zu beiden Seiten der Spannebene (P2) mindestens zwei Paare einfach wirkender Zylinder (V1, V'1) (V'1a, V'1b) verwendet werden, die auf die Arbeitswalzen mit großem Durchmesser (C C'1) in der Quarta-Konfiguration, auf die Arbeitswalzen mit mittlerem Durchmesser (C2, C'2) in der Sexto-Konfiguration und auf die Arbeitswalzen mit kleinem Durchmesser (C3, C3') in der Z.High-Konfiguration einwirken.

3. Verfahren nach einem der Ansprüche 1 und 2, **dadurch gekennzeichnet, dass** man zu beiden Seiten der Walzebene (P1) und zu beiden Seiten der Spannebene (P2) mindestens ein Paar einfach wirkender Zylinder (V3, V'3) verwendet, die in die positive Richtung auf die Arbeitswalzen mit großem Durchmesser (C1, C'1) in der Quarto-Konfiguration einwirken, auf die gleichen Walzen mit großem Durchmesser (C1, C'1), die als Zwischenwalzen dienen, in der Sexto-Konfiguration und auf die Walzen mit mittlerem Durchmesser (C2, C'2) in der Z.High-Konfiguration einwirken.

4. Verfahren nach einem der Ansprüche 1 bis 3, bei dem man für jeden Walzentyp über mehrere Walzenpaare verfügt, jeweils Stütz- oder Arbeitswalzen, die leicht unterschiedliche Durchmesser haben, **dadurch gekennzeichnet, dass** man bei einer Quarto-Konfiguration in dem Gerüst ein Paar Stützwalzen (S, S') anbringt, die einen etwas größeren Durchmesser haben als der der Stützwalzen, die für eine Sexto- oder Z.High-Konfiguration verwendet werden.

5. Walzwerk aufweisend:
- ein Stützgerüst (A) mit zwei beabstandeten Walzenständern, die jeder mit einem Fenster (A3) mit zwei entgegengesetzten Seiten (A1, A2) versehen sind,
- eine Einheit übereinanderliegender Walzen mit im Wesentlichen parallelen Achsen, die mindestens zwei Arbeitswalzen, jeweils eine obere und eine untere aufweisen, die zu beiden Seiten einer Walzebene (P1) im Wesentlichen horizontal zu einem zu walzenden Produkt angeordnet sind, und zwei Stützwalzen, jeweils eine obere (S) und eine untere (S'),
- wobei jede Walze zwei Enden hat, die jeweils drehend auf einem Lager installiert sind, das von einem Einbaustück (E) getragen wird, das parallel zu einer Spannebene (P2) entlang von Gleitseiten, die mit entsprechenden Führungsseiten, die auf den zwei Seiten des entsprechenden Fensters (A3) des Gerüsts angeordnet sind, zusammenwirken, gleitend installiert ist,
- Mittel (D) zum Anlegen einer Spannkraft zwischen den Einbaustücken (S1, S'1) der Stützwalzen (S, S').
- Mittel (B, V) zum Anlegen senkrechter Durchbiegekräfte, die zu beiden Seiten der Spannebene (P2) zwei Einheiten (V, V') hydraulischer Durchbiegezylinder mindestens der zwei Arbeitswalzen, jeweils einen oberen und einen unteren, aufweisen,
- wobei die Durchbiegezylinder (V, V') mit Auflageorganen zusammenwirken, die auf den Seiten jedes Einbaustücks zu beiden Seiten der Spannebene (P2) eingerichtet sind,
**dadurch gekennzeichnet, dass** es mit mindestens drei untereinander austauschbaren Walzenpaare ausgestattet ist, die mindestens drei unterschiedliche Durchmesser haben, jeweils einen großen, einen mittleren und einen kleinen Durchmesser, und die als Arbeitswalzen im Inneren eines gleichen Gerüsts in mindestens drei Konfigurationen des Walzwerks verwendet werden können, respektive mindestens eine Quarto-Konfiguration, in der die Walzen mit großem (C1, C'1) oder mittlerem Durchmesser (C2, C'2) als Arbeitswalze verwendet werden, eine Sexto-Konfiguration, in der die Walzen mit mittlerem Durchmesser als Arbeitswalzen und die Walzen mit großem Durchmesser (C1, C'1) als Zwischenwalzen zwischen jeder Arbeitswalze mit mittlerem Durchmesser (C2, C'2) und einer Stützwalze (S, S') verwendet werden, und eine Sexto-Konfiguration des Typs Z.High, bei der die Walzen mit kleinem Durchmesser (C3, C'3) als Arbeitswalzen verbunden mit seitlichen Auflagemitteln verwendet werden, und die Walzen mit größerem Durchmesser (C1, C'1) oder mit mittlerem Durchmesser (C2, C'2) als Zwischenwalzen zwischen jeder Arbeitswalze mit kleinem Durchmesser (C3, C'3) und einer Stützwalze (S, S' verwendet werden.

6. Walzwerk nach Anspruch 5, **dadurch gekennzeichnet, dass** für jeden Konfigurationswechsel die Walzen mit ihren Einbaustücken (E) ausgestattet bleiben, und dass die Auflageorgane (11, 12) der Einbaustücke (E1, E'1) zumindest der Walzen mit größerem Durchmesser (C1, C'1) in der Höhe in Bezug auf die Rotationsachse (x'x) der Walze verschoben werden, so dass nach dem Höhenverschieben einer Walze mit größerem Durchmesser (C1) und Umkehren um 180° ihrer Einbaustücke (E1) um die Achse die Auflageorgane (11, 12) dieser sich im Wesentlichen auf der gleichen Ebene im Vergleich zu der Walzebene (P1) respektive in der Quarto-Konfiguration und in der Sexto-Konfiguration befinden, und dass die gleichen Durchbiegezylinder (V1, V2) zumindest in die positive Richtung auf die Einbaustücke (E1), die jeweils in Arbeitsposition in der Quarto-Konfiguration und nach Umdrehen in Zwischenposition in der Sexto-Konfiguration angeordnet sind, einwirken.

7. Walzwerk nach einem der Ansprüche 5 und 6, **dadurch gekennzeichnet, dass** auf jeder Seite der Spannebene (P2) die Durchbiegezylinder, jeweils der obere (V) und der untere (V') zu beiden Seiten der Walzebene (P1) in zwei vorstehenden Teilen, jeweils einem oberen (6) und einem unteren (6') aufgenommen sind, die auf einem Hydraulikblock (B1, B2), der auf jeder Seite des entsprechenden Fensters (A3) des Gerüsts befestigt ist, eingerichtet sind.

8. Walzwerk nach Anspruch 7, **dadurch gekennzeichnet, dass** sich jeder vorstehende Teil (6, 6') eines Hydraulikblocks (B1, B2) zum Inneren des Fensters (A3) bis zu einer Führungsseite (61) parallel zu der Spannebene erstreckt und in der Quarte- und Sexto-Konfiguration mit einer Gleitseite (15) des entsprechenden Einbaustücks (E1. E2) einer Arbeitswalze (C1, C2) zusammenwirkt.

9. Walzwerk nach Anspruch 8, **dadurch gekennzeichnet, dass** in der Sexto-Konfiguration die Gleitseiten (15) der Einbaustücke mit größerem Durchmesser (E1, E'1), die als Zwischeneinbaustücke dienen, mit Führungsseiten (f) zusammenwirken, die auf den Stützteilen (B3) eingerichtet sind, die abnehmbar im Inneren des entsprechenden Fensters (A3) des Gerüsts (A) jeweils oberhalb und unterhalb der zwei vorspringenden Teile (6, 6') des Hydraulikblocks (B1, B2) installiert sind.

10. Walzwerk nach Anspruch 9, **dadurch gekennzeichnet, dass** die Stützteile (B3, B'3) der Führungsseiten (f) der Zwischeneinbaustücke (E1, E'1) in der Sexto-Konfiguration Ständer sind, die abnehmbar auf den Einbaustücken (S1, S' 1) der zwei Stützwalzen (S, S') befestigt sind.

11. Walzwerk nach Anspruch 7, **dadurch gekennzeichnet, dass** auf jeder Seite der Spannebene (P2) die zwei vorstehenden Teile, jeweils der obere (6) und der untere (6'), die zu beiden Seiten der Walzebene (P1) auf dem entsprechenden Hydraulikblock (B1, B2) eingerichtet sind, sich jeweils zum Inneren des Fensters (A3) bis zu einer Führungsseite (61, 61') parallel zur Spannebene erstrecken und in der Z.High-Konfiguratlon mit zwei übereinanderliegenden Gleitseiten, jeweils (35) eines Arbeitseinbaustücks (E3, E'3) und (150) eines Zwischeneinbatistücks (E2, E'2) zusammenwirken.

12. Walzwerk nach einem der Ansprüche 7 bis 11, **dadurch gekennzeichnet, dass** die Auflageorgane (11, 12), (110, 120) der Einbaustücke der Arbeitswalzen, jeweils der oberen (C1), (G2) und unteren (C'1). (C'2) im Wesentlichen auf der Ebene der Walzebene (P1) zwischen den vorstehenden Teilen, jeweils dem oberen (6) und dem unteren (6') der zwei Hydraulikblöcke (B1, B2) angeordnet sind.

13. Walzwerk nach einem der Ansprüche 7 bis 11, bei dem jedes Einbaustück (E1) auf jeder Seite der Spannebene (P2) mit mindestens einem Auflageorgan (11. 12) versehen ist, das sich in Bezug auf die entsprechende Gleitseite (15) des Einbaustücks (E1) so erstreckt, dass es mit den Durchbiegezylindern (V1, V2) zusammenwirkt, **dadurch gekennzeichnet, dass** die Auflageorgane (11, 12), (11', 12') der Einbaustücke (E1 , E'1) der zwei Arbeitswalzen (C1, C'1) in jeder Konfiguration im Wesentlichen auf dem Niveau (H1) der Walzebene (P1) zwischen den vorspringenden Teilen (6, 6') jedes Hydraulikblocks (B1, B2) angeordnet sind, und dass jedes Auflageorgan (11) eines ersten Arbeitseinbaustücks (E1), das auf einer ersten Seite der Walzebene (P1) angeordnet ist, mit mindestens einer Aussparung (13a) zum Durchgehen des Schafts mindestens eines Durchbiegezylinders (V1 a), der auf der ersten Seite angeordnet ist und die Walzebene (P1) durchquert, versehen ist, um in die positive Richtung auf ein entsprechendes Auflageorgan (11') des zweiten Arbeitseinbaustücks (E'1), das auf der zweiten Seite der Walzebene (P1) angeordnet ist, aufzuliegen, das mit mindestens einer Aussparung (13') zum Durchgehen des Schafts mindestens eines Durchbiegezylinders (V'1) versehen ist, der auf der zweiten Seite angeordnet ist und die Watzebene (P1) durchquert, um in die positive Richtung auf dem Auflageorgan (11) des ersten Arbeitseinbaustücks (E1) aufzuliegen.

14. Walzwerk nach Anspruch 13, **dadurch gekennzeichnet, dass** zu jeder Seite der Spannebene (P1) jeder vorstehende Teil (6, 6') eines Hydraulikblocks (B1), (B2) zwei Gruppen einfach wirkender Zylinder trägt, jeweils (V1, V'1), (V2, V'2), die auf die Walzebene (P1) einwirken, und (V3, V'3), (V4, V'4), die auf der entgegengesetzten Seite zu diesem einwirken und dabei auf dem vorspringenden Teil (6.6') aufliegen, und dass die entsprechenden Auflageorgane der Einbaustücke (E1, E'1) auf drei Niveaus angeordnet sind, die im Wesentlichen in allen Konfigurationen gleich bleiben, respektive ein zentrales Niveau (H1) zum Aufliegen der Arbeitseinbaustücke, das im Wesentlichen der Walzebene entspricht, und zwei Niveaus, jeweils ein oberes (H2) und ein unteres (H'2) zum Aufliegen der Zwischeneinbaustücke, die jeweils oberhalb und unterhalb der vorstehenden Teile (6, 6') der Hydraulikblöcke (B1, B2) angeordnet sind.

15. Walzwerk nach einem der Ansprüche 5 bis 14, **dadurch gekennzeichnet, dass** die Durchbiegezylindereinheiten, jeweils die obere (V) und die untere (V') im Wesentlichen in zwei Ebenen (Q1, Q2), die zu der Spannebene (P2) parallel und symmetrisch zu beiden Seiten von dieser beabstandet sind, zentriert sind.

16. Walzwerk nach einem der Ansprüche 14 und 15, **dadurch gekennzeichnet, dass** auf jeder Seite der Spannebene (P2) und auf jeder Seite der Walzebene (P1) jeder vorstehende Teil (6) eines Hydraulikblocks (B1) mindestens einen zentralen Zylinder (V1) trägt, der in die Richtung der Walzebene (P1) einwirkt, und zwei seitliche Zylinder (V3a, V3b), die in die entgegengesetzte Richtung zu der Walzebene (P1) einwirken.

17. Walzwerk nach Anspruch 16, **dadurch gekennzeichnet, dass** die seitlichen Zylinder (V3a, V3b) (V'3a, V'3b) in der Quarta-Konfiguration in die positive Richtung auf die Einbaustücke (E1) (E'1) der Arbeitswalzen, jeweils der oberen (C1) und der unteren (C'1) einwirken.

18. Walzwerk nach einem der Ansprüche 5 bis 17, **dadurch gekennzeichnet, dass** jedes Einbaustück (E1), (E2) einer Walze mit großem Durchmesser (C1) oder mittlerem Durchmesser (C2) aus drei aneinander gefügten Teilen, jeweils einem zentralen Teil (1) zum Stützen eines entsprechenden Zentrierlagers der Walze (C1, C2) und zwei Endteilen (2a, 2b) besteht, die jeweils zwei Auflageorgane (11a, 12a), (11b, 12b) tragen, die sich zu beiden Seiten der Spannebene (P2) erstrecken und an den zwei seitlichen Seiten senkrecht zu der Achse des zentralen Teils (1) abnehmbar befestigt sind und einerseits erlauben, den zentralen Teil (1) mit den zwei Endteilen (2a, 2b) für das Übertragen der Durchblegekräfte zu verbinden und andererseits die Endteile (2a, 2b) in Bezug auf den zentralen Teil (1) nach Trennen der drei Teile umzukehren.

19. Walzwerk nach Anspruch 18, **dadurch gekennzeichnet, dass** der zentrale Teil (1) jedes Einbaustücks (E1) auf jeder Seite der Spannebene (P2) mit einem Auflageorgan (11) (12) für mindestens einen ersten zentralen Durchbiegezylinder (V1) versehen Ist, der auf einer ersten Seite der Walzebene (P1) angeordnet ist, wobei das Auflageorgan (11) (12) mindestens eine Aussparung (13) für das Durchgehen des Schafts mindestens eines zweiten zentralen Durchbiegezylinders (V'1) aufweist, der auf der anderen Seite der Walzebene (P1) angeordnet ist.

20. Walzwerk nach Anspruch 19, **dadurch gekennzeichnet, dass** jeder Durchbiegehydraulikblock (B1), der auf einer Seite der Spannebene (P2) angeordnet ist, eine zentrale Gruppe von Zylindern aufweist, die mindestens zwei Paare entgegengesetzter Zylinder aufweisen, die jeweils auf die Auflageorgane (11, 11') der zentralen Teile (1, 1') der zwei Arbeitseinbaustücke (E1, P1'), die zu beiden Seiten der Walzebene (P1) angeordnet sind, einwirken, wobei jedes Paar zwei entgegengesetzte Zylinder aufweist, die jeweils in die positive Richtung (V'1, V1a) und in die negative Richtung (V1, V'1a) auf ein Auflageorgan (11, 11') eines der Einbaustücke (E1, E1') einwirken, wobei jeder Zylinder (V'1) zum positiven Durchbiegen eines ersten Einbaustücks (E1), das auf einer ersten Seite der Walzebene (P1) angeordnet ist, auf einem vorstehenden Teil (6') des Hydraulikblocks aufliegt, der auf der zweiten Seite der Walzebene (P1) angeordnet ist und diese durchquert, indem eine Aussparung (13') durchlaufen wird, die in einem entsprechenden Auflageorgan (11') eines zweiten Einbaustücks (E'1), das auf der zweiten Seite der Walzebene (P1) angeordnet ist, eingerichtet ist.

21. Walzwerk nach Anspruch 20, **dadurch gekennzeichnet, dass** der zentrale Teil (1) eines ersten Arbeitseinbaustücks (E1), das auf einer ersten Seite der Walzebene (P1) angeordnet ist, auf einer ersten Seite der Spannebene (P2) ein Auflageorgan (11) aufweist, das einen einzigen Auflageteil aufweist, der mit einem Paar entgegengesetzter Durchbiegezylinder (V1, V'1) zusammenwirkt und von zwei Aussparungen (13a, 13b) umgeben ist, und, auf der zweiten Seite der Spannebene (P2), ein Auflageorgan, das zwei Auflageteile (12a, 12b) aufweist, die zu beiden Seiten einer einzigen Aussparung (14) beabstandet sind und jeweils mit einem Paar entgegengesetzter Zylinder zusammenarbeiten, wobei die Anordnung der Auflageorgane und der Zylinder für das zweite Arbeitseinbaustück (E'1), das auf der anderen Seite der Walzebene (P1) angeordnet ist, umgekehrt ist.

22. Walzwerk nach einem der Ansprüche 18 bis 21, **dadurch gekennzeichnet, dass** die seitlichen Zylinder (V3a, V3b), die auf jeden vorstehenden Teil (6) eines Hydraulikblocks (B1), (B2) aufliegen, in die positive Richtung auf Auflageorgane (21a, 21b), (22a, 22b) einwirken, die jeweils auf den Endteilen (2a, 2b) eines Einbaustücks (E1) mit größerem Durchmesser angeordnet sind, das mindestens ein Zwischeneinbaustück in der Sexto-Konfiguration oder in der Z.High-Konfiguration bildet.

23. Walzwerk nach Anspruch 22, **dadurch gekennzeichnet, dass** die seitlichen Zylinder (V3a, V3b) in die positive Richtung auf die Auflageorgane (21a, 21b) einwirken, die jeweils auf die Endteile (2a, 2b) eines Einbaustücks mit größerem Durchmesser (E1), das ein Arbeitseinbaustück In einer Quarto-Konfigurafion bildet, einwirken.

24. Walzwerk nach einem der Ansprüche 18 bis 23, **dadurch gekennzeichnet, dass** die Auflageorgane (21a, 21b). (22a, 22b), die auf den Endteilen (2a. 2b) jeweils eines Einbaustücks (E1) einer Walze (C1) mit großem Durchmesser (E2) oder einer Walze (C2) mit mittlerem Durchmesser mit Rollen (G) zum Laufen auf Schienen (R, 7) parallel zu der Walzebene (P1) und zu der Spannebene (P2) zur Demontage und Rückmontage der entsprechenden Walze durch paralleles Verschieben zu ihrer Achse versehen sind.

25. Walzwerk nach einem der Ansprüche 18 bis 24, **dadurch gekennzeichnet, dass** jedes Einbaustück (E3) einer Walze mit kleinem Durchmesser (C3), die als Arbeitswalze in der Z.High-Konfiguration verwendet wird, aus drei aneinander gefügten Teilen besteht, jeweils einem zentralen (3) Tragteil eines Zentrierlagers der entsprechenden Walze (C3), auf jeder Seite der Spannebene (P2) mit einem Auflageorgan (31, 32) für mindestens zwei entgegengesetzte Durchbiegezylinder, jeweils ein positiver (V'1) und ein negativer (V1) versehen, und zwei Endteilen (4a, 4b), die fest mit dem zentralen Teil (3) verbunden und jeder auf jeder Seite der Spannebene (P2) mit einem Auflageorgan (41 a, 41 b), (42a, 42b) versehen sind, die mindestens eine Rolle (G) zum Rollen auf einer Schiene (R) parallel zu der Walzebene (P1) und zu der Spannebene (P2) für die Demontage der entsprechenden Walze (C3) durch Verschieben parallel zu ihrer Achse tragen.

26. Walzwerk an einem der Ansprüche 24 und 25, **dadurch gekennzeichnet, dass** das Gerüst (A) mit Demontageschienen (R) versehen ist, die auf drei Niveaus angeordnet sind, jeweils einem zentralen Niveau (H1), das im Wesentlichen dem der Walzebene (P1) entspricht, die zwei übareinanderliegende Schienen (72, 72') zum Rollen der Einbaustücke der Arbeitswalzen, nämlich der oberen und der unteren aufweisen, und zwei Niveaus, jeweils ein oberes (H2) und ein unteres (H'2), die jeweils eine Schiene (71,71') zum Rollen der Einbaustücke der Zwischenwalzen, jeweils einer oberen (C1) und einer unteren (C'1) aufweisen,

27. Walzwerk nach einem der Ansprüche 7 bis 26, **dadurch gekennzeichnet, dass** mindestens ein Teil (63, 64) jedes vorstehenden Teils, jeweils des oberen (6) und des unteren (6'), der eine Einheit Durchbiegezylinder trägt, parallel zu der Walzebene (P1) und zu der Spannebene (P2) auf dem entsprechendem Hydraulikblock (B1, B2) gleitend installiert ist, und dass das Walzwerk Mittel zum Steuern des gleichzeitigen axialen Gleitens mit den Durchbiagezylindern und einer entsprechenden Walze der bewegliche Teile (63, 64) der vorstehenden Teile (6) aufweist, die jeweils zu beiden Seiten der Spannebene (P2) und auf einer gleichen Seite der Walzebene angeordnet sind.

28. Walzwerk nach Anspruch 27, **dadurch gekennzeichnet, dass** es Mittel zum Steuern des Gleitens jedes Paars vorstehender Teile (6), die jeweils zu beiden Seiten der Spannebene (P2) und auf der gleichen Seite der Walzebene (P1) angeordnet sind, mit einer Zwischenwalze mit großem Durchmesser (C1) in der Sexto-Konfiguration und mit einer Zwischenwalze mit mittlerem Durchmesser (C2) in der Z.High-Konfiguration aufweist.

29. Walzwerk nach einem der Ansprüche 27 und 28, **dadurch gekennzeichnet, dass** auf jeder Seite der Spannebene (P2) jeder vorstehende Teil, jeweils der obere (6) oder der untere (6') eines Hydraulikblocks (B1, B2) einen zentralen stationären Teil (62) in Bezug auf das Gerüst (A) und zwei bewegliche seitliche Teile (63, 64) aufweist, die zu beiden Seiten des zentralen Teils (62) angeordnet und axial auf dem Hydraulikblock (B1, B2) gleitend montiert sind, wobei jede Durchbiegezylindereinheit, jeweils die obere (V) oder die untere (V'), mindestens einen zentralen Zylinder (V1) aufweist, der auf dem stationären zentralen Teil (62) des vorspringenden Teils aufliegt und zu der Walzebene einwirkt, und mindestens zwei seitliche Zylinder (V3a, V3b), die jeweils auf den zwei seitlichen beweglichen Teilen (63, 64) des vorstehenden Teils (6) aufliegen und auf der entgegengesetzten Seite zu der Walzebene (P1) einwirken, und wobei jedes Einbaustück einen zentralen Teil (1) aufweist, der auf jeder Seite mit einem Auflageorgan (11) für mindestens einen zentralen Zylinder (V1) versehen ist, und mit zwei Endteilen (2a, 2b), die zu beiden Seiten des zentralen Teils (1) angefügt sind und jeweils auf jeder Seite der Spannebene mit einem Auflageorgan (21a, 22a), (21b, 22b) für einen seitlichen Zylinder (V3a, V3b) versehen sind, der auf einem entsprechenden beweglichen Teil (63, 64) des vorstehenden Teils (6) installiert ist.

30. Walzwerk nach Anspruch 29, **dadurch gekennzeichnet, dass** die Auflageorgane (21a, 21b), die auf jedem Endteil (2a) eines Einbaustücks angeordnet sind, in der Höhe in Bezug auf die Achse (x'x) der Walze so versetzt sind, dass sie durch Drehen des Endteils (2a) um die Achse zwei Niveaus der Auflageorgane in Bezug auf die Achse bestimmen, jeweils ein Niveau (H1), das zu der Walzebene (P1) verschoben ist, für ein Arbeitswalzeneinbaustück in Quarto-Konfiguration, und ein Niveau (H2), das auf der entgegengesetzten Seite zu der Walzebene (P1) für ein Zwischenwalzeneinbaustück in Sexto-Konfiguration versetzt ist.

31. Walzwerk nach einem der Ansprüche 5 bis 30, **dadurch gekennzeichnet, dass** man in einer Sexto-Kontiguration Arbeitswalzen und Zwischenwalzen verwendet, die jeweils einen mittleren (C2) und einen großen (C3) Durchmesser haben, die an die Höhe (h) der Fenster (A3) der zwei Ständer (A) des Gerüsts angepasst sind, und dass man Unterlagen (M, M') zwischen jedem Ende des Fensters (A3) und dem entsprechenden Einbaustück (S1, S'1) einer Stützwalze (S, S') so einfügt, dass die Höhe der Fenster (A3) für die Quarto- und die Z.High-Konfigurationen verringert wird.

32. Walzwerk nach einem der Ansprüche 5 bis 31, **dadurch gekennzeichnet, dass** die Mittel (V, V') zum Anlegen der Durchbiegekräfte In Hydraulikblöcken (B1, B2) angeordnet sind, die in allen Konfigurationen eine Höhe haben, die im Wesentlichen die Summe der Durchmesser der zwei Walzen mit größerem Durchmesser (C1, C'1), die als Arbeitswalzen in der Quarto-Konfiguration verwendet werden, nicht überschreitet.
